# EUROPÄISCHE PATENTANMELDUNG

(11) **EP 4 728 957 A2**
(43) Veröffentlichungstag der Anmeldung: **22.04.2026**
(21) Anmeldenummer: 25214795.4
(22) Anmeldetag: 16.03.2022
(51) Int. Cl.: A47L 15/42

(54) **KARTUSCHE FÜR BEHANDLUNGSMITTEL FÜR GESCHIRRSPÜLMASCHINE SOWIE GESCHIRRSPÜLMASCHINE**

(30) Priorität: 19.03.2021 DE 102021106805
(62) Teilanmeldung aus: 22716016.5
(71) Anmelder: Winterhalter Product & Technology GmbH, 88074 Meckenbeuren (DE)
(72) Erfinder: DUDEN, Roman, 88048 Friedrichshafen (DE); SCHAUWECKER, Tilman, 88094 Oberteuringen (DE); SINGER, Ralf, 88361 Altshausen (DE)
(74) Vertreter: Appelt, Christian W.

(57) **Zusammenfassung**

Eine Geschirrspülmaschine (1) umfasst einen Spülraum (110) mit einer oder mehreren Abgabevorrichtungen (111a-d), eine Andockeinheit (120) zum Andocken einer oder mehrerer Kartuschen (2) für ein oder mehrere Behandlungsmittel, und eine oder mehrere Anschlusseinheiten (130) jeweils zum direkten oder indirekten Anschließen einer entsprechenden an der Andockeinheit (120) angedockten Kartusche (2) an die ein oder mehreren Abgabevorrichtungen (111a-d) oder einen Spültank (180) oder einen Boiler (190) der Geschirrspülmaschine (1) zur Verwendung der ein oder mehreren Behandlungsmittel für einen oder mehrere Spülvorgänge der Geschirrspülmaschine (1).

## Beschreibung

### BESCHREIBUNG

Die vorliegende Erfindung bezieht sich auf eine Kartusche für ein Behandlungsmittel für eine Geschirrspülmaschine, ein System aus mehreren Kartuschen, eine Geschirrspülmaschine sowie ein System aus der Geschirrspülmaschine und ein oder mehreren Kartuschen.

Geschirrspülmaschinen benötigen für einen oder mehrere Spülvorgänge des Geschirrs im Allgemeinen ein oder mehrere Behandlungsmittel, z. B. einen Reiniger, einen Klarspüler und/oder eine Enzymlösung. Das Nachfüllen der Behandlungsmittel stellt ein Risiko für den Benutzer dar, da der Benutzer in diesem Schritt in direkten Kontakt mit den Behandlungsmitteln kommen kann, was zu Verletzungen von Haut und Augen und somit zu einer Gefährdung seiner Gesundheit führen kann.

Außerdem können mehrere Behandlungsmittel, die gleichzeitig für einen oder mehrere Spülvorgänge verwendet werden, wie Reiniger und Klarspüler, leicht verwechselt werden, wodurch sich die Qualität der ein oder mehreren Spülvorgänge verschlechtert. Wenn Reiniger und Klarspüler vermischt werden, entstehen zudem chemische Niederschläge, welche die Dosierschläuche blockieren können, wodurch die Standzeit der Geschirrspülmaschine herabgesetzt werden kann oder Betriebsausfälle verursacht werden können.

Besonders gewerbliche Geschirrspülmaschinen verbrauchen in kurzer Zeit große Mengen an Behandlungsmitteln. Zur permanenten Bereitstellung der Behandlungsmittel werden daher inbesondere im gewerblichen Bereich große Vorratsbehälter bzw. Gebinde verwendet. Kleinere bzw. leichtere Gebinde setzen sich aus wirtschaftlichen Gründen nicht durch, da die benötigte Menge an Behandlungsmitteln zu einer kurzen Lebensdauer bzw. Standzeit der Vorratspackungen besonders in größeren Spülbetrieben führt.

Aus den Vorratsbehältern bzw. Gebinden kann mithilfe einer Dosierlanze das Behandlungsmittel direkt entnommen und für einen oder mehrere Spülvorgänge der Geschirrspülmaschine verwendet werden. Ist diese Anordnung aus Platzgründen nicht möglich, werden alternativ Geschirrspülmaschinen mit integrierten Lagertanks verwendet, welche der Benutzer mit dem Behandlungsmittel aus den Vorratsbehältern auffüllen muss.

Die heutzutage erhältlichen Vorratsbehälter für gewerbliche Geschirrspülmaschinen sind jedoch aufgrund ihre Größe schwer und unhandlich. Außerdem erfordert der Transport der üblichen Vorratsbehälter meistens einen Gefahrgut-Transport, da das Gefährdungspotential aufgrund der Behältergrößen besonders hoch ist, so dass es bei austretender Flüssigkeit oder bei unbeabsichtigter Freisetzung des Behandlungsmittels aus einem Vorratsbehälter im Transportfall zu erheblichen Schäden für Mensch, Umwelt und Material kommen kann. Aus diesem Grund müssen besondere Sicherheitsmaßnahmen ergriffen werden, welche die Kosten für den Transport erhöhen.

In kleineren Spülbetrieben bzw. für "Wenig-Spüler" kommt es außerdem zu längeren Standzeiten der großen Vorratsbehälter. Hierdurch verschlechtert sich die Qualität der Behandlungsmittel und ihre Verwendbarkeit wird eingeschränkt. Insbesondere bei festen Behandlungsmitteln, die meist hygroskopische Substanzen sind, kommt es z. B. zu Wassereinlagerungen in den Vorratsbehältern. Auch können sich die Chemikalien in den Behandlungsmitteln aufgrund der Temperaturschwankungen zwischen Betrieb und Betriebspausen der Geschirrspülmaschine lösen und wieder ausfallen, wodurch störende Niederschläge gebildet werden, welche Dosierpumpen und Schläuche der Geschirrspülmaschine verstopfen können. Schließlich kann auch durch Verdunstung des Lösungsmittels in dem Behandlungsmittel die Löslichkeitsgrenze einiger Substanzen überschritten werden, wodurch die Verwendbarkeit der Behandlungsmittel eingeschränkt wird.

Weiterhin erschweren große Vorratsbehälter bzw. Gebinde auch das Einfüllen der Behandlungsmittel in die Geschirrspülmaschine. Unter der Last der Gebinde fällt dem Benutzer das Zielen schwer, weshalb die Spülchemie leicht verschüttet wird. Besonders wenn das Gebinde noch voll ist, kann z. B. ein nicht konstantes Strömungsverhalten des Behandlungsmittels durch den Verschluss des Gebindes auftreten. Dies kann zu Spritzer-Bildung und zur Verschüttung des Behandlungsmittels führen, was die Gesundheit des Benutzers gefährdet.

Es ist eine Aufgabe der vorliegenden Erfindung, ein oder mehrere Kartuschen für ein oder mehrere Behandlungsmittel für eine Geschirrspülmaschine, eine Geschirrspülmaschine sowie ein System aus der Geschirrspülmaschine und den ein oder mehreren Kartuschen bereitzustellen, welche das Nachfüllen von Behandlungsmitteln für die Geschirrspülmaschine im Hinblick auf die Nutzerfreundlichkeit und/oder das Gefahrenpotential unter Berücksichtigung der gewünschten Anwendungen verbessern.

Diese Aufgabe wird durch eine Geschirrspülmaschine nach Aspekt 1, ein System von Kartuschen nach Aspekt 13, ein Geschirrspülsystem nach Aspekt 15 und eine Kartusche nach Aspekt 18 gelöst. Die Aspekte 2 bis 12 betreffen besonders vorteilhafte Realisierungen der Geschirrspülmaschine nach Aspekt 1, der Aspekt 14 betrifft eine besonders vorteilhafte Realisierung des Systems von Kartuschen nach Aspekt 13, und die Aspekte 16 und 17 betreffen besonders vorteilhafte Realisierungen des Geschirrspülsystems nach Aspekt 15.

Gemäß der vorliegenden Erfindung umfasst eine Geschirrspülmaschine einen Spülraum oder Spülbehälter mit einer oder mehreren Abgabevorrichtungen, eine Andockeinheit zum Andocken einer oder mehrerer Kartuschen für ein oder mehrere Behandlungsmittel, und eine oder mehrere Anschlusseinheiten jeweils zum direkten oder indirekten Anschließen einer entsprechenden an der Andockeinheit angedockten Kartusche an die ein oder mehreren Abgabevorrichtungen oder einen Spültank oder einen Boiler der Geschirrspülmaschine zur Verwendung der ein oder mehreren Behandlungsmittel für einen oder mehrere Spülvorgänge der Geschirrspülmaschine.

Hierbei bedeutet "direktes oder indirektes Anschließen" einer Kartusche an die ein oder mehreren Abgabevorrichtungen oder den Spültank oder den Boiler, dass zwischen der Kartusche und den ein oder mehreren Abgabevorrichtungen bzw. dem Spültank bzw. dem Boiler weitere Komponenten verbunden sein können, wie z. B. ein oder mehrere Pumpen, Ventile, Sensoren, insbesondere Füllstandssensoren, Tanks oder Reservoirs.

Eine Kartusche kann auch als ein Behandlungsmittel-Reservoir, das verschlossen verpackt ist, bezeichnet werden. Jede der ein oder mehreren Kartuschen kann eine Einweg-Kartusche oder eine Mehrweg-Kartusche zum Nachfüllen sein. Die Kartusche kann als ein stabiler Behälter ausgebildet sein, der eine feste bzw. definierte Passform hat; in diesem Fall ist es vorteilhaft, wenn die Kartusche ein Entlüftungsventil oder eine Entlüftungsmembran zum Ausgleich der Volumen-Änderungszustände in der Kartusche durch den Verbrauch des Behandlungsmittels aufweist. Alternativ kann die Kartusche als ein flexibler Beutel oder als ein "Bag in Box"-System ausgebildet sein; in diesem Fall kann auf das Entlüftungsventil oder die Entlüftungsmembran verzichtet werden, da die Volumen-Änderungszustände in der Kartusche ausgeglichen werden können, indem die Kartusche sich in sich selbst zusammenzieht. Die Kartusche kann auch weitere Bestandteile neben einem Behandlungsmittel-Reservoir enthalten, wie ein codiertes Verschlussteil oder eine integrierte Intelligenz, die weiter unten beschrieben werden.

Jedes der ein oder mehreren Behandlungsmittel kann eine Flüssigkeit, ein Hochkonzentrat, d. h. eine Flüssigkeit mit hoher Viskosität, ein Gel, ein Pulver oder ein Feststoff sein. Das Behandlungsmittel kann auch als Spülmittel, Geschirrspülmittel, Spülchemikalie oder Spülchemie bezeichnet werden. Beispiele für das Behandlungsmittel sind ein Reiniger, ein Klarspüler und eine Enzymlösung. Die ein oder mehreren Behandlungsmittel der jeweiligen Kartuschen können untereinander gleich oder verschieden sein. Beispielsweise kann eine Kartusche einen Reiniger und eine andere Kartusche einen Klarspüler enthalten. In diesem Fall können die Behandlungsmittel der ein oder mehreren Kartuschen gleichzeitig für einen oder mehrere Spülvorgänge verwendet werden. Alternativ können zwei oder mehrere Kartuschen jeweils das gleiche Behandlungsmittel enthalten. In diesem Fall können die zwei oder mehreren Kartuschen nacheinander verwendet werden, und mindestens eine Kartusche kann als eine Reserve-Kartusche dienen, die erst dann mittels einer entsprechenden Anschlusseinheit an die ein oder mehreren Abgabevorrichtungen oder einen Spültank oder einen Boiler angeschlossen wird, wenn eine andere Kartusche bereits vollständig oder weitestgehend vollständig entleert wurde. Die Parallelverwendung von zwei oder mehreren Kartuschen dient ebenfalls der Verlängerung der Wechselintervalle der Kartuschen. Dies trägt zur Benutzerfreundlichkeit und Gefahrenminimierung bei. Schließlich kann auch eine einzige Kartusche mehrere unterschiedliche Behandlungsmittel enthalten, die sich jeweils in durch Trennwände getrennten Bereichen der Kartusche befinden. Wenn eine solche Kartusche mittels einer entsprechenden Anschlusseinheit an die ein oder mehreren Abgabevorrichtungen oder den Spültank oder den Boiler angeschlossen wird, können die mehreren Behandlungsmittel aus der Kartusche gleichzeitig für einen oder mehrere Spülvorgänge verwendet werden.

Die Andockeinheit kann eine Befestigungseinheit zur Befestigung der ein oder mehreren Kartuschen an der Geschirrspülmaschine und/oder eine Positionierungseinheit zur Positionierung der ein oder mehreren Kartuschen relativ zu der Geschirrrspülmaschine umfassen. Insbesondere kann die Andockeinheit ein maschinenseitiges Verschlussteil umfassen und die Kartusche kann ein kartuschenseitiges Verschlussteil umfassen. Das maschinenseitige Verschlussteil und das kartuschenseitige Verschlussteil können einen Verschluss bilden, durch den die Kartusche relativ zu der Andockeinheit positioniert und/oder an der Andockeinheit befestigt werden kann. Der Verschluss kann insbesondere ein Schraubverschluss, ein Rastverschluss, ein anderer mechanischer Verschluss oder ein elektromechanischer Verschluss sein. Ferner kann die Andockeinheit als eine Aufnahmeeinheit zur Aufnahme der ein oder mehreren Kartuschen ausgebildet sein. Insbesondere kann die Andockeinheit als ein Kartuschenfach ausgebildet sein, in das die ein oder mehreren Kartuschen eingesetzt werden können und das die eingesetzten ein oder mehreren Kartuschen von ein oder mehreren Seiten durch jeweilige Wandabschnitte des Kartuschenfachs umschließt.

Die ein oder mehreren Anschlusseinheiten können jeweils als ein Stiftausgebildet sein, der eine Membran der entsprechenden Kartusche durchsticht oder ein Rückschlagventil der entsprechenden Kartusche betätigt, um die entsprechende Kartusche an die ein oder mehreren Abgabevorrichtungen oder den Spültank oder den Boiler anzuschließen. Wenn eine Kartusche mittels der entsprechenden Anschlusseinheit an die ein oder mehreren Abgabevorrichtungen angeschlossen ist, kann das Behandlungsmittel aus der Kartusche z. B. über eine Zuführleitung zu den ein oder mehreren Abgabevorrichtungen fließen und durch die ein oder mehreren Abgabevorrichtungen in den Spülraum abgegeben werden, um für einen oder mehrere Spülvorgänge der Geschirrspülmaschine verwendet zu werden. Wenn die Kartusche mittels der entsprechenden Anschlusseinheit an den Spültank oder den Boiler angeschlossen ist, kann das Behandlungsmittel aus der Kartusche z. B. über eine Zuführleitung in den Spültank oder den Boiler einlaufen, um für einen oder mehrere Spülvorgänge der Geschirrspülmaschine zur Verfügung zu stehen bzw. verwendet zu werden. Alternativ kann das Behandlungsmittel auch zunächst in ein Reservoir einlaufen und von dem Reservoir an die ein oder mehreren Abgabevorrichtungen oder den Spültank oder den Boiler abgegeben werden, wie weiter unten ausführlicher beschrieben wird. Die ein oder mehreren Anschlusseinheiten können jeweils in der Andockeinheit integriert sein oder separat von der Andockeinheit ausgebildet sein. Wenn eine Kartusche an die Andockeinheit angedockt wird, kann die Kartusche automatisch mittels einer entsprechenden Anschlusseinheit an die ein oder mehreren Abgabevorrichtungen oder den Spültank oder den Boiler angeschlossen werden. Alternativ kann die Kartusche an die Andockeinheit angedockt werden, ohne automatisch an die ein oder mehreren Abgabevorrichtungen oder den Spültank oder den Boiler angeschlossen zu werden; in diesem Fall kann die an der Andockeinheit angedockte Kartusche erst zu einem späteren Zeitpunkt, z. B. durch eine separate Benutzerbedienung, mittels der entsprechenden Anschlusseinheit an die ein oder mehreren Abgabevorrichtungen oder den Spültank oder den Boiler angeschlossen werden, wie weiter unten ausführlicher beschrieben wird.

Die erfindungsgemäße Geschirrspülmaschine hat den Vorteil, dass das für die ein oder mehreren Spülvorgänge benötigte Behandlungsmittel durch Andocken und Anschließen einer neuen Kartusche bzw. durch einen Kartuschenwechsel auf einfache Weise nachgefüllt werden kann, ohne dass der Benutzer mit dem Behandlungsmittel direkt in Berührung kommt. Somit wird das Risiko einer Gefährdung seiner Gesundheit verringert und die Benutzerfreundlichkeit erhöht.

Ferner werden keine externen Geräte oder Nachfüllvorrichtungen zum Nachfüllen des Behandlungsmittels, wie z. B. eine Dosierlanze, benötigt. Somit wird das Nachfüllen des Behandlungsmittels schneller, leichter und weniger aufwendig für den Benutzer, und somit wird die Benutzerfreundlichkeit erhöht.

Ferner werden die erfindungsgemäßen Kartuschen im Gegensatz zu konventionellen Vorratsbehältern in der Geschirrspülmaschine aufgenommen und sind somit besonders platzsparend, wodurch die Benutzerfreundlichkeit weiter erhöht wird.

Schließlich können die Kartuschen in ihrer Form und Größe flexibel gestaltet werden und insbesondere kleiner und leichter als konventionelle Vorratsbehälter ausgebildet sein, wodurch sie für den Benutzer leichter anzuheben sind. Dies erleichtert zudem die Mengenregulierung des Behandlungsmittels insbesondere für kleinere Spülbetriebe bzw. "Wenig-Spüler", und außerdem können dadurch der Aufwand und die Kosten für den Transport der Kartuschen gesenkt werden, insbesondere dann, wenn die maximale Aufnahmemenge der Kartuschen für das Behandlungsmittel innerhalb der "Limited Quantities"-Regelung für den Transport von Gefahrstoffen liegt, wie weiter unten ausführlicher beschrieben wird.

Zusammenfassend wird durch die erfindungsgemäße Geschirrspülmaschine das Nachfüllen des Behandlungsmittels sicherer (da z. B. das Umfüllen des Behandlungsmittel aus einem Vorratsbehälter durch den Kartuschenwechsel ersetzt wird und ein direkter Kontakt des Benutzers mit dem Behandlungsmittel vermieden wird), leichter (da die schweren und unhandlichen Vorratsbehälter durch leichtere und handliche Kartuschen ersetzt werden und externe Geräte oder Nachfüllvorrichtungen nicht mehr benötigt werden) und günstiger (da der Transportweg zum Kunden z. B. durch die "Limited Quantities"-Regelung günstiger wird und "Wenig-Spüler" die Menge an benötigten Spülchemikalien besser einschätzen können, so dass keine angefangenen Vorratsbehälter herum stehen müssen). Der flexible Betrieb der Maschine wird ebenfalls erhöht, durch die Möglichkeit verschiedene Behandlungsmittel in kleineren Verpackungseinheiten zu verwenden, ohne die Notwendigkeit diese komplett aufbrauchen zu müssen.

In einer bevorzugten Ausführungsform der erfindungsgemäßen Geschirrspülmaschine umfasst die Andockeinheit einen ersten Andockabschnitt zum Andocken einer ersten Kartusche und einen zweiten Andockabschnitt zum Andocken einer zweiten Kartusche, wobei die erste Kartusche nicht an dem zweiten Andockabschnitt andockbar ist und/oder die zweite Kartusche nicht an dem ersten Andockabschnitt andockbar ist. Der erste Andockabschnitt und der zweite Andockabschnitt können jeweils Teilabschnitte einer einstückig ausgebildeten Andockeinheit sein, oder der erste Andockabschnitt und der zweite Andockabschnitt können separat ausgebildete Komponenten der Geschirrspülmaschine sein.

Insbesondere kann der erste Andockabschnitt ein erstes maschinenseitiges Verschlussteil umfassen und der zweite Andockabschnitt kann ein zweites maschinenseitiges Verschlussteil umfassen. Ferner kann die erste Kartusche ein erstes kartuschenseitiges Verschlussteil umfassen und die zweite Kartusche kann ein zweites kartuschenseitiges Verschlussteil umfassen. Wie oben beschrieben, können das erste maschinenseitige Verschlussteil und das erste kartuschenseitige Verschlussteil einen ersten Verschluss bilden, während das zweite maschinenseitige Verschlussteil und das zweite kartuschenseitige Verschlussteil einen zweiten Verschluss bilden können. Dabei kann es vorteilhaft sein, wenn der erste und der zweite Verschluss unterschiedlich ausgebildet sind, so dass das erste kartuschenseitige Verschlussteil nicht an dem zweiten maschinenseitigen Verschlussteil befestigt werden kann und/oder das zweite kartuschenseitige Verschlussteil nicht an dem ersten maschinenseitigen Verschlussteil befestigt werden kann. Der erste bzw. zweite Verschluss kann in diesem Fall als ein codierter Verschluss bezeichnet werden, und sowohl das kartuschenseitige als auch das maschinenseitige Verschlussteil des ersten bzw. zweiten Verschlusses können jeweils als ein codiertes Verschlussteil bezeichnet werden. Mit anderen Worten können der erste und der zweite Andockabschnitt jeweils zur genauen, bevorzugt aber nicht ausschließlich unverwechselbaren Positionierung und/oder Befestigung einer entsprechenden Kartusche ausgebildet sein.

Zusätzlich oder alternativ dazu können der erste und der zweite Andockabschnitt jeweils eine unterschiedliche Größe oder Form aufweisen, so dass nur eine Kartusche mit einer entsprechenden Größe oder Form an dem jeweiligen Andockabschnitt andockbar ist. Insbesondere können der erste und der zweite Andockabschnitt jeweils als eine separate Aufnahmeeinheit zur Aufnahme einer entsprechenden Kartusche ausgebildet sein. Speziell kann jeder Andockabschnitt als ein separates Kartuschenfach ausgebildet sein, in das nur eine Kartusche einer entsprechenden Größe oder Form eingesetzt werden kann.

Zusätzlich oder alternativ dazu können der erste und der zweite Andockabschnitt jeweils eine unterschiedliche Farbkodierung aufweisen, die einer entsprechenden Farbkodierung der Kartuschen entspricht. Zum Beispiel kann eine mit einer ersten Farbe gekennzeichnete Andockeinheit zum Andocken einer mit der ersten Farbe gekennzeichneten Kartusche vorgesehen oder geeignet sein, und eine mit einer zweiten Kartusche gekennzeichnete Andockeinheit kann zum Andocken einer mit der zweiten Farbe gekennzeichneten Kartusche vorgesehen oder geeignet sein. Die unterschiedlichen Farben der Andockstellen und Kartuschen ermöglichen dem Benutzer auch ohne Sprachkenntnisse eine leichte Zuordnung der Kartuschen zu den jeweiligen Andockabschnitten.

Die oben beschriebene bevorzugte Ausführungsform ist besonders vorteilhaft, da sie eine Verwechslung verschiedener Kartuschen und damit eine Verwechslung verschiedener Behandlungsmitteln für die Geschirrspülmaschine durch den Benutzer verhindert. Somit wird die Benutzerfreundlichkeit und die Sicherheit im Hinblick auf das Nachfüllen der Behandlungsmittel erhöht.

Ferner kann die Geschirrspülmaschine eine erste Anschlusseinheit zum Anschließen der an dem ersten Andockabschnitt angedockten ersten Kartusche an die ein oder mehreren Abgabevorrichtungen oder den Spültank oder den Boiler sowie einen zweiten Anschlussabschnitt zum Anschließen der an dem zweiten Andockabschnitt angedockten zweiten Kartusche an die ein oder mehreren Abgabevorrichtungen oder den Spültank oder den Boiler umfassen. Die erste und die zweite Anschlusseinheit können separat ausgebildet sein und unabhängig voneinander die erste bzw. zweite Kartusche an die ein oder mehreren Abgabevorrichtungen oder den Spültank oder den Boiler anschließen. Somit können die Behandlungsmittel aus der ersten bzw. zweiten Kartusche unabhängig voneinander für einen oder mehrere Spülvorgänge verwendet werden, je nach gewünschten Einstellungen des Benutzers. Alternativ dazu können die erste und die zweite Anschlusseinheit miteinander verbunden bzw. gekoppelt sein, so dass die erste und die zweite Kartusche nur gleichzeitig an die ein oder mehreren Abgabevorrichtungen oder den Spültank oder den Boiler angeschlossen werden können. Somit kann eine gleichzeitige Verwendung der beiden Behandlungsmittel für ein optimales Spülergebnis gesichert werden und die Benutzung der Geschirrspülmaschine vereinfacht werden.

Bei einer besonders bevorzugten Ausführungsform umfasst der erste Andockabschnitt ein erstes Identifizierungs- und Rastsegment. Das erste Identifizierungs- und Rastsegment ist zum Einrasten in ein erstes Gegenrastsegment der ersten Kartusche zum Identifizieren der ersten Kartusche ausgebildet. Das erste Identifizierungs- und Rastsegment ist ferner zum Einrasten in ein drittes Gegenrastsegment der ersten Kartusche zum Andocken der identifizierten ersten Kartusche an den ersten Andockabschnitt ausgebildet. Das erste Identifizierungs- und Rastsegment kann insbesondere ein Bestandteil des ersten maschinenseitigen Verschlussteils sein. Ebenso umfasst der zweite Andockabschnitt ein zweites Identifizierungs- und Rastsegment. Das zweite Identifizierungs- und Rastsegment ist zum Einrasten in ein zweites Gegenrastsegment der zweiten Kartusche zum Identifizieren der zweiten Kartusche ausgebildet. Das zweite Identifizierungs- und Rastsegment ist ferner zum Einrasten in ein viertes Gegenrastsegment der identifizierten zweiten Kartusche zum Andocken der identifizierten zweiten Kartusche an den zweiten Andockabschnitt ausgebildet. Das zweite Identifizierungs- und Rastsegment kann insbesondere ein Bestandteil des zweiten maschinenseitigen Verschlussteils sein.

Insbesondere kann das erste Identifizierungs- und Rastsegment einen Vorsprung umfassen, und das erste und das dritte Gegenrastsegment der ersten Kartusche können jeweils eine Aussparung umfassen, in die der Vorsprung des ersten Identifizierungs- und Rastsegments einrasten kann. Alternativ dazu kann das erste Identifizierungs- und Rastsegment eine Aussparung umfassen, und das erste und das dritte Gegenrastsegment der ersten Kartusche können jeweils einen Vorsprung umfassen, der in die Aussparung des ersten Identifizierungsund Rastsegments einrasten kann. Analoges gilt für die zweite Kartusche, d. h. das zweite Identifizierungs- und Rastsegment kann einen Vorsprung umfassen, und das zweite und das vierte Gegenrastsegment der zweiten Kartusche können jeweils eine Aussparung umfassen, in die der Vorsprung des zweiten Identifizierungs- und Rastsegments einrasten kann. Alternativ dazu kann das zweite Identifizierungs- und Rastsegment eine Aussparung umfassen, und das zweite und das vierte Gegenrastsegment der zweiten Kartusche können jeweils einen Vorsprung umfassen, der in die Aussparung des zweiten Identifizierungs- und Rastsegments einrasten kann.

Eine Größe und/oder eine Form des ersten Identifizierungs- und Rastsegments kann sich von einer Größe und/oder einer Form des zweiten Identifizierungs- und Rastsegments unterscheiden, so dass das erste Identifizierungs- und Rastsegment weder in das zweite noch in das vierte Gegenrastsegment der zweiten Kartusche einrastbar ist und/oder das zweite Identifizierungs- und Rastsegment weder in das erste noch in das dritte Gegenrastsegment der ersten Kartusche einrastbar ist. Dies ermöglicht insbesondere eine Identifizierung bzw. Erkennung der ersten Kartusche durch das erste Identifizierungs- und Rastsegment, indem das erste Identifizierungs- und Rastsegment in das erste Gegenrastsegment der ersten Kartusche einrastet, sowie eine Identifizierung bzw. Erkennung der zweiten Kartusche durch das zweite Identifizierungs- und Rastsegment, indem das zweite Identifizierungs- und Rastsegment in das zweite Gegenrastsegment der zweiten Kartusche einrastet. Somit kann die erste bzw. zweite Kartusche identifiziert werden, bevor sie an dem jeweiligen ersten bzw. zweiten Andockabschnitt angedockt und mittels der ersten bzw. zweiten Anschlusseinheit an die ein oder mehreren Abgabevorrichtungen oder den Spültank oder den Boiler angeschlossen wird. Dadurch kann verhindert werden, dass die erste Kartusche an dem zweiten Andockabschnitt angedockt wird oder die zweite Kartusche an dem ersten Andockabschnitt angedockt wird. Mit anderen Worten kann verhindert werden, dass eine falsche bzw. ungeeignete Kartusche, insbesondere eine Kartusche für ein falsches bzw. ungeeignetes Behandlungsmittel, an einem Andockabschnitt angedockt wird, oder dass ein Benutzer versucht, die falsche bzw. ungeeignete Kartusche an dem Andockabschnitt anzudocken. Somit kann eine Beschädigung der Kartusche, der Andockeinheit, der Anschlusseinheit und/oder anderer Bestandteile der Geschirrspülmaschine sowie eine Verminderung der Spülqualität verhindert werden. Die unterschiedliche Größe und/oder Form der jeweiligen Identifizierungs- und Rastsegmente stellt ein besonders effizientes, leicht zu produzierendes und kostengünstiges Mittel zur Identifizierung der jeweiligen Kartuschen dar. Weitere Vorteile dieser Ausführungsform werden weiter unten im Zusammenhang mit dem System von Kartuschen, das die erste und die zweite Kartusche umfasst, beschrieben.

Ferner kann sich ein Material des ersten Identifizierungs- und Rastsegments von einem Material des zweiten Identifizierungs- und Rastsegments unterscheiden. Insbesondere kann sich eine elektrische, magnetische oder optische Eigenschaft des Materials des ersten Identifizierungs- und Rastsegments von einer elektrischen, magnetischen oder optischen Eigenschaft des Materials des zweiten Identifizierungs- und Rastsegments unterscheiden. Zum Beispiel kann das Material des ersten Identifizierungs- und Rastsegments magnetisch sein und das Material des zweiten Identifizierungs- und Rastsegments nicht magnetisch sein, oder die magnetische Suszeptibilität des ersten Identifizierung- und Rastsegments kann sich von der magnetischen Suszeptibilität des zweiten Identifizierungs- und Rastsegments unterscheiden. Ferner kann das Material des ersten Identifizierungs- und Rastsegments elektrisch leitend sein und das Material des zweiten Identifizierungs- und Rastsegments nicht elektrisch leitend sein, oder die elektrische Leitfähigkeit des ersten Identifizierungs- und Rastsegements kann sich von der elektrischen Leitfähigkeit des zweiten Identifizierungs- und Rastsegments unterscheiden.

Beim Einrasten des ersten bzw. zweiten Identifizierungs- und Rastsegments in das erste Gegenrastsegment der ersten Kartusche bzw. das zweite Gegenrastsegment der zweiten Kartusche kann das Material des ersten bzw. zweiten Identifizierungs- und Rastsegments durch die jeweilige Kartusche detektiert oder erkannt werden. Beispielsweise kann eine Eigenschaft des Materials eines Identifizierungs- und Rastsegments, wie die elektrische Leitfähigkeit, die magnetische Suszeptibilität oder eine optische Eigenschaft wie die Farbe oder Transparenz des Materials, durch die jeweilige Kartusche detektiert oder gemessen werden, z. B. mittels eines Leitfähigkeitssensors, eines Hall-Sensors oder eines optischen Sensors der Kartusche. Alternativ kann das Material des jeweiligen Identifizierungs- und Rastsegments durch die Wechselwirkung mit einem Material eines Gegenrastsegments der jeweiligen Kartusche erkannt werden, z. B. durch eine magnetische Anziehung oder Abstoßung zwischen den beiden Materialien.

Das Ergebnis der Detektion kann in ein Signal, vorzugsweise ein elektrisches Signal, umgewandelt werden, welches z. B. eine mechanische Verriegelung der jeweiligen Kartusche oder des jeweiligen Andockabschnitts steuert, so dass ein weiteres Einrasten des ersten bzw. zweiten Identifizierungs- und Rastsegments in das dritte Gegenrastsegment der ersten Kartusche bzw. das vierte Gegenrastsegment der zweiten Kartusche, somit ein Andocken der jeweiligen Kartusche an dem jeweiligen Andockabschnitt, abhängig von dem detektierten Material ermöglicht bzw. verhindert wird (das dritte und das vierte Gegenrastsegment werden weiter unten ausführlicher beschrieben). Alternativ kann das Signal an den Benutzer ausgegeben werden, um den Benutzer zu informieren, ob die jeweilige Kartusche zum Andocken an den jeweiligen Andockabschnitt geeignet ist oder nicht. Zum Beispiel kann der Benutzer abhängig von dem Vorhandensein einer magnetischen Anziehung oder Abstoßung zwischen einer Kartusche und einem Andockabschnitt erkennen, ob die Kartusche zum Andocken an den jeweiligen Andockabschnitt geeignet ist oder nicht. Dies ermöglicht insbesondere eine Identifizierung der ersten bzw. zweiten Kartusche durch das erste bzw. zweite Identifizierungs- und Rastsegment. Die Verwendung unterschiedlicher Materialien für das erste bzw. zweite Identifizierungs- und Rastsegment stellt ein besonders effizientes, leicht zu produzierendes und kostengünstiges Mittel zur Identifizierung der Kartuschen dar.

Bei einer weiteren bevorzugten Ausführungsform umfasst der erste Andockabschnitt (bzw. das erste Identifizierungs- und Rastsegment) einen ersten Identifizierungssender zum Senden eines ersten Identifizierungssignals, und der zweite Andockabschnitt (bzw. das zweite Identifizierungs- und Rastsegment) umfasst einen zweiten Identifizierungssender zum Senden eines zweiten Identifizierungssignals, wobei sich das zweite Identifizierungssignal von dem ersten Identifizierungssignal unterscheidet. Ferner umfasst die erste Kartusche (bzw. das erste Gegenrastsegment) einen ersten Identifizierungsempfänger zum Empfangen und Identifizieren des ersten Identifizierungssignals, und die zweite Kartusche (bzw. das zweite Gegenrastsegment) umfasst einen zweiten Identifizierungsempfänger zum Empfangen und Identifizieren des zweiten Identifizierungssignals. Ferner können die Geschirrspülmaschine und/oder die erste und die zweite Kartusche so konfiguriert sein, dass: i) wenn der erste Identifizierungsempfänger das erste Identifizierungssignal empfängt, die erste Kartusche an den ersten Andockabschnitt andockbar ist und/oder mittels der ersten Anschlusseinheit an die ein oder mehreren Abgabevorrichtungen oder den Spültank oder den Boiler anschließbar ist; ii) wenn der erste Identifizierungsempfänger das zweite Identifizierungssignal empfängt, die erste Kartusche nicht an dem zweiten Andockabschnitt andockbar ist und/oder nicht mittels der zweiten Anschlusseinheit an die ein oder mehreren Abgabevorrichtungen oder den Spültank oder den Boiler anschließbar ist; iii) wenn der zweite Identifizierungsempfänger das zweite Identifizierungssignal empfängt, die zweite Kartusche an den zweiten Andockabschnitt andockbar ist und/oder mittels der zweiten Anschlusseinheit an die ein oder mehreren Abgabevorrichtungen oder den Spültank oder den Boiler anschließbar ist; und/oder ii) wenn der zweite Identifizierungsempfänger das erste Identifizierungssignal empfängt, die zweite Kartusche nicht an dem ersten Andockabschnitt andockbar ist und/oder nicht mittels der ersten Anschlusseinheit an die ein oder mehreren Abgabevorrichtungen oder den Spültank oder den Boiler anschließbar ist.

Der erste bzw. zweite Identifizierungssender können jeweils ein RFID-Transponder sein, und der erste bzw. zweite Identifizierungsempfänger können jeweils ein RFID-Lesegerät sein. Umgekehrt können die Identifizierungssender auch in den jeweiligen Kartuschen und die Identifizierungsempfänger in den jeweiligen Andockabschnitten enthalten sein.

Man beachte, dass oben lediglich zwei unterschiedliche Andockabschnitte zum Andocken jeweils einer entsprechenden Kartusche beschrieben wurden. Die Geschirrspülmaschine kann jedoch auch drei oder mehr, jeweils untereinander verschiedene oder gleichartige Andockabschnitte zum Andocken jeweils einer Kartusche umfassen. Beispielsweise kann die Geschirrspülmaschine drei Andockabschnitte jeweils zum Andocken einer Kartusche für einen Reiniger, einer Kartusche für einen Klarspüler und einer Kartusche für ein weiteres Behandlungsmittel (zum Beispiel Entschäumer, Enzymreiniger, Desinfektonskomponenten) umfassen.

Bei einer weiteren bevorzugten Ausführungsform ist die Andockeinheit zum Andocken einer Mehrzahl gleicher oder im Wesentlichen gleicher Kartuschen ausgebildet. Somit kann insbesondere eine Mehrzahl von Kartuschen für das gleiche Behandlungsmittel an der Andockeinheit angedockt und mittels entsprechender Anschlusseinheiten an die ein oder mehreren Abgabevorrichtungen oder den Spültank oder den Boiler angeschlossen werden. Dadurch können Größe und Gewicht der einzelnen Kartuschen reduziert werden und der Transport und die Handhabung der Kartuschen weiter vereinfacht werden. Ferner können die mehreren gleichen oder im Wesentlichen gleichen Kartuschen nacheinander verwendet werden. Zum Beispiel kann eine zweite Kartusche, die als eine Reserve-Kartusche dient, erst dann mittels der zweiten Anschlusseinheit an die ein oder mehreren Abgabevorrichtungen oder den Spültank oder den Boiler angeschlossen werden, wenn eine erste Kartusche, die bereits mittels der ersten Anschlusseinheit an die ein oder mehreren Abgabevorrichtungen oder den Spültank oder den Boiler angeschlossen ist, vollständig oder weitestgehend vollständig entleert wurde. Dies hat den Vorteil, dass sich die Qualität des Behandlungsmittels in der Reserve-Kartusche solange nicht verschlechtert, bis die Reserve-Kartusche an die ein oder mehreren Abgabevorrichtungen oder den Spültank oder den Boiler angeschlossen wird. Dadurch kann die Mengenregulierung des Behandlungsmittels insbesondere für kleinere Spülbetriebe bzw. "Wenig-Spüler" weiter vereinfacht werden.

Bei einer weiteren bevorzugten Ausführungsform ist die Andockeinheit relativ zu dem Spülraum zwischen einer Andockposition zum Andocken der ein oder mehreren Kartuschen und einer Betriebsposition zum Anschließen, mittels der ein oder mehreren Anschlusseinheiten, der angedockten ein oder mehreren Kartuschen an die ein oder mehreren Abgabevorrichtungen oder den Spültank oder den Boiler hin und her bewegbar angeordnet, wobei sich die Betriebsposition von der Andockposition unterscheidet.

Somit können die ein oder mehreren Kartuschen an die Andockeinheit in der Andockposition angedockt werden, ohne dass sie automatisch mittels der ein oder mehreren Anschlusseinheiten an die ein oder mehreren Abgabevorrichtungen oder den Spültank oder den Boiler angeschlossen werden. Insbesondere können die ein oder mehreren Kartuschen erst zu einem späteren Zeitpunkt, wenn sich die Andockeinheit in die Betriebsposition bewegt hat, mittels der ein oder mehreren Anschlusseinheiten an die ein oder mehreren Abgabevorrichtungen oder den Spültank oder den Boiler angeschlossen werden. Dadurch wird stufenweises ein sicheres Andocken der ein oder mehreren Kartuschen an die Andockeinheit und ein sicheres Anschließen der ein oder mehreren Kartuschen an die ein oder mehreren Abgabevorrichtungen oder den Spültank oder den Boiler ermöglicht, und eine Beschädigung der Kartuschen, der Andockeinheit, der ein oder mehreren Anschlusseinheiten oder anderer Bestandteile der Geschirrspülmaschine somit verhindert. Insbesondere kann der Benutzer den Zeitpunkt des Anschließens der ein oder mehreren Kartuschen an die ein oder mehreren Abgabevorrichtungen oder den Spültank oder den Boiler unabhängig von dem Zeitpunkt des Andockens der ein oder mehreren Kartuschen an die Andockeinheit wählen, wodurch die Benutzerfreundlichkeit erhöht wird.

Wenn sich die Andockeinheit in der Betriebsposition befindet, ist gemäß einer besonders bevorzugten Ausführungsform mindestens eine Anschlusseinheit relativ zu der Andockeinheit zwischen einer ersten Position und einer zweiten Position hin und her bewegbar angeordnet. Wenn sich die mindestens eine Anschlusseinheit in der ersten Position befindet, ist die an der Andockeinheit angedockte Kartusche, die der mindestens einen Anschlusseinheit entspricht, nicht an die ein oder mehreren Abgabevorrichtungen oder den Spültank oder den Boiler angeschlossen, und wenn sich die Anschlusseinheit in der zweiten Position befindet, ist die Kartusche an die ein oder mehreren Abgabevorrichtungen oder den Spültank oder den Boiler angeschlossen. Besonders bevorzugt gilt dies für jede der ein oder mehreren Anschlusseinheiten, d. h. jede der ein oder mehreren Anschlusseinheiten kann relativ zu der Andockeinheit zwischen einer jeweiligen ersten Position und einer jeweiligen zweiten Position, wie oben beschrieben, hin und her bewegbar angeordnet sein.

Somit können die ein oder mehreren Kartusche an die Andockeinheit in der Andockposition angedockt werden und die Andockeinheit in die Betriebsposition bewegt werden, ohne dass die ein oder mehreren Kartuschen automatisch mittels der ein oder mehreren Anschlusseinheiten an die ein oder mehreren Abgabevorrichtungen oder den Spültank oder den Boiler angeschlossen werden. Zum Beispiel können in einem ersten Schritt die ein oder mehreren Kartusche an die Andockeinheit angedockt werden, in einem zweiten Schritt die Andockeinheit in die Betriebsposition bewegt werden, und erst in einem dritten Schritt die ein oder mehreren Anschlusseinheiten von der ersten Position in die zweite Position bewegt werden, um die ein oder mehreren Kartuschen an die ein oder mehreren Abgabevorrichtungen oder den Spültank oder den Boiler anzuschließen. Dadurch wird stufenweise ein sicheres Andocken der ein oder mehreren Kartuschen an die Andockeinheit, ein sicheres Bewegen der Andockeinheit in die Betriebsposition und ein sicheres Anschließen der ein oder mehreren Kartuschen an die ein oder mehreren Abgabevorrichtungen oder den Spültank oder den Boiler gewährleistet, und eine Beschädigung der Kartusche, der Andockeinheit, der ein oder mehreren Anschlusseinheiten oder anderer Bestandteile der Geschirrspülmaschine verhindert. Insbesondere kann der Benutzer den Zeitpunkt des Anschließens der ein oder mehreren Kartusche an die ein oder mehreren Abgabevorrichtungen oder den Spültank oder den Boiler unabhängig von dem Zeitpunkt des Andockens und dem Zeitpunkt des Bewegens der Andockeinheit in die Betriebsposition wählen, wodurch die Benutzerfreundlichkeit weiter erhöht wird.

Gemäß einer weiteren bevorzugten Ausführungsform umfasst die Geschirrspülmaschine ferner ein Gehäuse mit einer Gehäuseöffnung zum Einsetzen der ein oder mehreren Kartuschen in die Geschirrspülmaschine und mit einer Öffnungs- und Schließeinheit, wobei die Öffnungs- und Schließeinheit insbesondere als eine Klapp-, Schiebe-, Dreh- oder Schwenkeinheit ausgebildet sein kann. Die Öffnungs- und Schließeinheit ist zwischen einer Öffnungsposition zum Öffnen der Gehäuseöffnung und einer Schließposition zum Schließen der Gehäuseöffnung hin und her bewegbar angeordnet, insbesondere klappbar, schiebbar, drehbar oder schwenkbar angeordnet. Die Öffnungs- und Schließeinheit ist derart mit der Andockeinheit verbunden, dass, wenn die Öffnungs- und Schließeinheit sich in der Öffnungsposition befindet, die Andockeinheit sich in der Andockposition befindet, und wenn die Öffnungs- und Schließeinheit sich in der Schließposition befindet, die Andockeinheit sich in der Betriebsposition befindet.

Die Öffnungs- und Schließeinheit kann insbesondere eine Dosierklappe sein, welche eine Dosieröffnung im Gehäuse der Geschirrspülmaschine, durch die die ein oder mehreren Kartuschen in die Geschirrspülmaschine eingesetzt werden können, öffnet bzw. schließt. Wenn sich die Öffnungs- und Schließeinheit in der Öffnungsposition befindet, befindet sich die Andockeinheit in der Andockposition, so dass die ein oder mehreren Kartuschen leicht durch einen Benutzer an der Andockeinheit angedockt werden können. Durch das Bewegen der Öffnungs- und Schließeinheit in die Schließposition können die ein oder mehreren Kartuschen dann durch die Gehäuseöffnung hindurch in das Innere der Geschirrspülmaschine befördert werden. Dabei bewegt sich gleichzeitig die Andockeinheit in die Betriebsposition, so dass nach dem Bewegen der Öffnungs- und Schließeinheit in die Schließposition eine weitere Benutzerbedienung zur Bewegung der Andockeinheit in die Betriebsposition nicht mehr benötigt wird. Dadurch wird die Benutzerfreundlichkeit im Hinblick auf das Nachfüllen des Behandlungsmittels erhöht.

Gemäß einer weiteren bevorzugten Ausführungsform umfasst die Geschirrspülmaschine mindestens ein Reservoir zur Aufnahme des Behandlungsmittels mindestens einer Kartusche und zur Abgabe des Behandlungsmittels an die ein oder mehreren Abgabevorrichtungen oder den Spültank oder den Boiler. Das Reservoir kann auch als ein Puffertank bezeichnet werden. Das Reservoir umfasst einen Sensor zur Bestimmung einer Menge, wie z. B. eines Volumens oder eines Gewichts, des Behandlungsmittels in dem Reservoir. Die Menge des Behandlungsmittels kann z. B. durch kapazitive, optische, mechanische oder eine andere physikalische Messmethode eines Füllstands des Behandlungsmittels in dem Reservoir bestimmt werden. Eine maximale Aufnahmemenge des Behandlungsmittels in der Kartusche kann gleich oder größer als eine maximale Aufnahmemenge des Behandlungsmittels in dem Reservoir sein. Insbesondere kann die maximale Aufnahmemenge des Behandlungsmittels in der Kartusche ein Vielfaches, z. B. das Doppelte, Dreifache, Vierfache, Fünffache oder Zehnfache, der maximalen Aufnahmemenge des Behandlungsmittels in dem Reservoir sein. Man beachte, dass die Geschirrspülmaschine auch mehrere Reservoirs umfassen kann, die jeweils zur Aufnahme des Behandlungsmittels einer entsprechenden Kartuschen und zur Abgabe des Behandlungsmittels der entsprechenden Kartusche an die ein oder mehreren Abgabevorrichtungen oder den Spültank oder den Boiler ausgebildet sind. Ferner kann jedes der mehreren Reservoirs einen Sensor zur Bestimmung einer Menge des Behandlungsmittels in dem jeweiligen Reservoir und zur Steuerung der Geschirrspülmaschine entsprechend dieser Bestimmung umfassen.

Die oben beschriebene Ausführungsform hat den Vorteil, dass auch nach vollständiger Entleerung der Kartusche ein oder mehrere Spülvorgänge weiterhin möglich ist, indem das Behandlungsmittel aus dem Reservoir für die ein oder mehreren Spülvorgänge verwendet wird. Insbesondere kann das Reservoir in der Spülmaschine als Leerlaufschutz des Fördermechanismus des Behandlungsmittels dienen. Hierdurch kann die Kartusche insbesondere Chemikalien-restlos entleert werden. Ferner kann durch den Sensor die verbleibende Menge des Behandlungsmittels in dem Reservoir bestimmt und eine entsprechende Steuerung der Geschirrspülmaschine durchgeführt werden. Zum Beispiel kann die verbleibende Menge des Behandlungsmittels in dem Reservoir einem Benutzer angezeigt werden, damit dieser rechtzeitig die Kartusche wechselt und somit eine vollständige Entleerung des Reservoirs verhindert wird. Ein weiterer Vorteil der Integration des Sensors in das Reservoir der Geschirrspülmaschine, anstatt z. B. in die Kartusche, besteht darin, dass weniger Abfall produziert wird und der Einsatz langlebigerer Technologien ermöglicht wird.

Insbesondere kann die Geschirrspülmaschine so konfiguriert sein, dass sie ein Warnsignal ausgibt, wenn die von dem Sensor bestimmte Menge des Behandlungsmittels in dem Reservoir einen ersten Minimalwert unterschreitet. Das Warnsignal kann ein akustisches Signal und/oder eine Anzeige auf einem Display der Geschirrspülmaschine umfassen. Der erste Minimalwert kann gleich oder größer als eine für einen oder mehrere Spülvorgänge der Geschirrspülmaschine benötigte Verwendungsmenge des Behandlungsmittels sein. Insbesondere kann der erste Minimalwert ein Vielfaches, z. B. das Doppelte, Dreifache, Vierfache, Fünffache oder Zehnfache, der Verwendungsmenge sein. Durch das Warnsignal kann der Benutzer aufgefordert werden, rechtzeitig die Kartusche zu wechseln, solange in dem Reservoir noch genügend Behandlungsmittel für einen oder mehrere verbleibende Spülvorgänge vorhanden ist, obwohl die Kartusche bereits weitestgehend vollständig entleert ist. Somit wird die permanente Verfügbarkeit des Behandlungsmittels gesichert und die Benutzerfreundlichkeit erhöht. Zudem sorgt das vollständige Entleeren der Kartuschen für eine erhöhte Wirtschaftlichkeit und schont die Umwelt, da weniger Behandlungsmittel weggeworfen wird.

Gemäß einer weiteren bevorzugten Ausführungsform umfasst die Geschirrspülmaschine ein Ventil und eine Steuereinheit. Das Ventil ist so ausgebildet, dass, wenn die mindestens eine Kartusche mittels der entsprechenden Anschlusseinheit an die ein oder mehreren Abgabevorrichtungen oder den Spültank oder den Boiler angeschlossen ist und das Ventil geöffnet ist, das Behandlungsmittel aus der Kartusche in das Reservoir einlaufen kann. Das Ventil ist ferner so ausgebildet, dass, wenn das Ventil geschlossen ist, das Behandlungsmittel aus der Kartusche nicht in das Reservoir einlaufen kann. Die Steuereinheit ist zum Öffnen und Schließen des Ventils basierend auf der von dem Sensor bestimmten Menge des Behandlungsmittels in dem Reservoir konfiguriert. Die Steuereinheit kann insbesondere durch eine mechanische Komponente, eine Hardware-Komponente und/oder eine Software-Komponente der Geschirrspülmaschine realisiert werden.

Das Ventil und die Steuereinheit ermöglichen eine effiziente, automatische Steuerung der in dem Reservoir befindlichen Menge des Behandlungsmittels und damit eine Erhöhung der Benutzerfreundlichkeit der Geschirrspülmaschine.

Insbesondere kann die Steuereinheit so konfiguriert sein, dass sie das Ventil öffnet, wenn die von dem Sensor bestimmte Menge des Behandlungsmittels in dem Reservoir einen zweiten Minimalwert unterschreitet, wobei vorzugsweise der zweite Minimalwert größer als der erste Minimalwert ist. Der zweite Minimalwert kann gleich oder größer als eine für einen oder mehrere Spülvorgänge der Geschirrspülmaschine benötigte Verwendungsmenge des Behandlungsmittels sein. Insbesondere kann der zweite Minimalwert ein Vielfaches, z. B. das Doppelte, Dreifache, Vierfache, Fünffache oder Zehnfache, der Verwendungsmenge sein. Durch diese Konfiguration der Steuereinheit wird erreicht, dass die Menge des Behandlungsmittels in dem Reservoir den zweiten Minimalwert nicht unterschreitet, zumindest solange noch Behandlungsmittel in der Kartusche vorhanden ist, das in das Reservoir einlaufen kann. Somit wird die permanente Verfügbarkeit des Behandlungsmittels in dem Reservoir gesichert und die Benutzerfreundlichkeit erhöht, sowie die Spülqualität verbessert.

Ferner kann die Steuereinheit so konfiguriert sein, dass sie das Ventil schließt, wenn die von dem Sensor bestimmte Menge des Behandlungsmittels in dem Reservoir einen Maximalwert überschreitet, wobei der Maximalwert vorzugsweise größer als der erste Minimalwert und/oder größer als der zweite Minimalwert ist. Der Maximalwert kann gleich oder größer als eine für einen oder mehrere Spülvorgänge der Geschirrspülmaschine benötigte Verwendungsmenge des Behandlungsmittels sein. Insbesondere kann der Maximalwert ein Vielfaches, z. B. das Doppelte, Dreifache, Vierfache, Fünffache oder Zehnfache, der Verwendungsmenge sein. Durch diese Konfiguration der Steuereinheit wird somit erreicht, dass die Menge des Behandlungsmittels in dem Reservoir den Maximalwert nicht überschreitet. Dies ist insbesondere dann vorteilhaft, wenn der Benutzer nur eine geringe Anzahl an Spülvorgängen durchführen möchte und das übrige Behandlungsmittel in der Kartusche zur späteren Verwendung aufbewahren möchte. Somit wird die Benutzerfreundlichkein im Hinblick auf das Nachfüllen des Behandlungsmittels erhöht.

Gemäß der vorliegenden Erfindung umfasst ein System aus mehreren Kartuschen für ein oder mehrere Behandlungsmittel für eine Geschirrspülmaschine mindestens eine erste Kartusche und eine zweite Kartusche. Die erste Kartusche umfasst ein erstes Gegenrastsegment zum Einrasten des ersten Identifizierungs- und Rastsegments, und die zweite Kartusche umfasst ein zweites Gegenrastsegment zum Einrasten des zweiten Identifizierungs- und Rastsegments. Eine Größe und/oder Form des ersten Gegenrastsegments kann sich von einer Größe und/oder Form des zweiten Gegenrastsegments unterscheiden. Dies ermöglicht, wie weiter oben im Zusammenhang mit der erfindungsgemäßen Geschirrspülmaschine beschrieben, eine Identifizierung bzw. Erkennung der ersten Kartusche durch das Einrasten des ersten Identifizierungs- und Rastsegments in das erste Gegenrastsegment der ersten Kartusche, sowie eine Identifizierung bzw. Erkennung der zweiten Kartusche durch das Einrasten des zweiten Identifizierungs- und Rastsegments in das zweite Gegenrastsegment der zweiten Kartusche. Somit kann, wie oben beschrieben, eine Beschädigung des Kartuschensystems oder der Geschirrspülmaschine sowie eine Verminderung der Spülqualität durch das Andocken bzw. Anschließen einer falschen oder ungeeigneten Kartusche verhindert werden. Die unterschiedliche Größe und/oder Form der jeweiligen Gegenrastsegmente stellt ein besonders effizientes, leicht zu produzierendes und kostengünstiges Mittel zur Identifizierung der jeweiligen Kartuschen dar.

Ferner kann sich ein Material des ersten Gegenrastsegments von einem Material des zweiten Gegenrastsegments unterscheiden. Insbesondere kann sich eine elektrische, magnetische oder optische Eigenschaft des Materials des ersten Gegenrastsegments von einer elektrischen, magnetischen oder optischen Eigenschaft des Materials des zweiten Gegenrastsegments unterscheiden. Zum Beispiel kann das Material des ersten Gegenrastsegments magnetisch sein und das Material des zweiten Gegenrastsegments nicht magnetisch sein, oder die magnetische Suszeptibilität des ersten Gegenrastsegments kann sich von der magnetischen Suszeptibilität des zweiten Gegenrastsegments unterscheiden. Ferner kann das Material des ersten Gegenrastsegments elektrisch leitend sein und das Material des zweiten Gegenrastsegments nicht elektrisch leitend sein, oder die elektrische Leitfähigkeit des ersten Gegenrastsegements kann sich von der elektrischen Leitfähigkeit des zweiten Gegenrastsegments unterscheiden.

Beim Einrasten des ersten bzw. zweiten Identifizierungs- und Rastsegments in das erste Gegenrastsegment der ersten Kartusche bzw. das zweite Gegenrastsegment der zweiten Kartusche kann das Material des jeweiligen Gegenrastsegments durch das jeweilige Identifizierungs- und Rastsegment detektiert oder erkannt werden. Beispielsweise kann eine Eigenschaft des Materials eines Gegenrastsegments, wie die elektrische Leitfähigkeit, die magnetische Suszeptibilität oder eine optische Eigenschaft wie die Farbe oder Transparenz des Materials, durch einen Andockabschnitt detektiert oder gemessen werden, z. B. mittels eines Leitfähigkeitssensors, eines Hall-Sensors oder eines optischen Sensors des Andockabschnitts. Alternativ kann das Material eines Gegenrastsegments durch die Wechselwirkung mit einem Material eines Identifizierungs- und Rastsegments erkannt werden, z. B. durch eine magnetische Anziehung oder Abstoßung zwischen den beiden Materialien.

Das Ergebnis der Detektion kann in ein Signal, vorzugsweise ein elektrisches Signal, umgewandelt werden, welches z. B. eine mechanische Verriegelung des jeweiligen Andockabschnitts oder der jeweiligen Kartusche steuert, so dass ein weiteres Einrasten des ersten bzw. zweiten Identifizierungs- und Rastsegments in das dritte Gegenrastsegment der ersten Kartusche bzw. das vierte Gegenrastsegment der zweiten Kartusche, somit ein Andocken der jeweiligen Kartusche an dem jeweiligen Andockabschnitt, abhängig von dem detektierten Material ermöglicht bzw. verhindert wird (das dritte und das vierte Gegenrastsegment werden weiter unten ausführlicher beschrieben). Alternativ kann das elektrische Signal an den Benutzer ausgegeben werden, um den Benutzer zu informieren, ob die jeweilige Kartusche zum Andocken an dem jeweiligen Andockabschnitt geeignet ist oder nicht. Zum Beispiel kann der Benutzer abhängig von dem Vorhandensein einer magnetischen Anziehung oder Abstoßung zwischen einer Kartusche und einem Andockabschnitt erkennen, ob die Kartusche zum Andocken an den jeweiligen Andockabschnitt geeignet ist oder nicht. Dies ermöglicht eine Identifizierung der ersten bzw. zweiten Kartusche durch das erste bzw. zweite Identifizierungs- und Rastsegment. Die Verwendung unterschiedlicher Materialien für das erste bzw. zweite Gegenrastsegment der ersten bzw. zweiten Kartusche, ggf. in Kombination mit der Verwendung unterschiedlicher Materialien für das erste bzw. zweite Identifizierungs- und Rastsegment des ersten bzw. zweiten Andockabschnitts, stellt ein besonders effizientes, leicht zu produzierendes und kostengünstiges Mittel zur Identifizierung der Kartuschen dar.Gemäß einer bevorzugten Ausführungsform umfasst die erste Kartusche ferner ein drittes Gegenrastsegment zum Einrasten des ersten Identifizierungs- und Rastsegments, wobei eine Größe und/oder eine Form und/oder ein Material des dritten Gegenrastsegments identisch oder nahezu identisch mit einer Größe und/oder einer Form und/oder einem Material des ersten Gegenrastsegments ist, und wobei das dritte Gegenrastsegment und das erste Gegenrastsegment in einer Einsetzrichtung der ersten Kartusche in die Geschirrspülmaschine voneinander beabstandet sind. Ferner umfasst die zweite Kartusche ein viertes Gegenrastsegment zum Einrasten des zweiten Identifizierungsund Rastsegments, wobei eine Größe und/oder eine Form und/oder ein Material des vierten Gegenrastsegments identisch oder nahezu identisch mit einer Größe und/oder einer Form und/oder einem Material des zweiten Gegenrastsegments ist, und wobei das vierte Gegenrastsegment und das zweite Gegenrastsegment in einer Einsetzrichtung der zweiten Kartusche in die Geschirrspülmaschine voneinander beabstandet sind.

Dies ermöglicht, dass, wenn die erste Kartusche in die Geschirrspülmaschine eingesetzt wird, das erste Identifizierungs- und Rastsegment zunächst in das erste Gegenrastsegment der ersten Kartusche einrastet und dadurch die erste Kartusche identifiziert bzw. erkannt wird. Erst nachdem die erste Kartusche identifiziert bzw. erkannt wurde, kann das erste Identifizierungs- und Rastsegment in das dritte Gegenrastsegment der ersten Kartusche einrasten und somit die erste Kartusche an dem ersten Andockabschnitt andocken, z. B. indem der Benutzer eine weitere Kraft auf die erste Kartusche in der Einsetzrichtung ausübt, so dass das erste Identifizierungs- und Rastsegment aus dem ersten Gegenrastsegment wieder ausrastet und dann in das dritte Gegenrastsegment einrastet. Somit kann die erste Kartusche erst nach ihrer Identifizierung durch das erste Identifzierungs- und Rastsegment an dem ersten Andockabschnitt andocken. Analog dazu kann die zweite Kartusche erst nach ihrer Identifizierung durch das zweite Identifizierungs- und Rastsegment an dem zweiten Andockabschnitt andocken. Somit kann insbesondere verhindert werden, dass die erste Kartusche an dem zweiten Andockabschnitt angedockt wird oder die zweite Kartusche an dem ersten Andockabschnitt angedockt wird. Somit kann, wie oben beschrieben, eine Beschädigung des Kartuschensystems oder der Geschirrspülmaschine sowie eine Verminderung der Spülqualität durch das Andocken bzw. Anschließen einer falschen Kartusche verhindert werden.

Gemäß der vorliegenden Erfindung umfasst ein Geschirrspülsystem die Geschirrspülmaschine und die ein oder mehreren Kartuschen, vorzugsweise das System aus mehreren Kartuschen wie oben beschrieben. Durch das Geschirrspülsystem wird die Benutzerfreundlichkeit im Hinblick auf das Nachfüllen des Behandlungsmittels erhöht.

Gemäß einer weiteren bevorzugten Ausführungsform des Geschirrspülsystems weisen die mehreren Kartuschen jeweils eine gleiche oder im Wesentlichen gleiche Form und/oder Größe und/oder maximale Aufnahmemenge für das jeweilige Behandlungsmittel auf.

Dadurch werden die Herstellung, der Transport und die Lagerung der mehreren Kartuschen vereinfacht und somit Kosten gespart. Außerdem kann dadurch erreicht werden, dass die mehreren Kartuschen gleichzeitig entleert werden, z. B. wenn für einen oder mehrere Spülvorgänge jeweils die gleiche Menge Behandlungsmittel aus jeder Kartusche verwendet wird. Somit kann der Benutzer die mehreren Kartuschen immer gleichzeitig austauschen, und die Häufigkeit eines Kartuschenwechsels wird somit verringert. Somit wird die Benutzerfreundlichkeit und Sicherheit im Hinblick auf das Nachfüllen des Behandlungsmittels erhöht.

Gemäß einer weiteren bevorzugten Ausführungsform des Geschirrspülsystems umfasst mindestens eine Kartusche der ein oder mehreren Kartuschen eine Auslassöffnung und eine oder mehrere Ablaufflächen, die so ausgebildet sind, dass, wenn die Kartusche mittels der entsprechenden Anschlusseinheit an die ein oder mehreren Abgabevorrichtungen oder den Spültank oder den Boiler angeschlossen wird, das Behandlungsmittel aus der Kartusche entlang der einen oder mehreren Ablaufflächen in Richtung der Auslassöffnung ablaufen und durch die Auslassöffnung aus der Kartusche auslaufen kann, um zu den ein oder mehreren Abgabevorrichtungen zu fließen oder in den Spültank oder den Boiler oder das Reservoir einzulaufen, wobei mindestens eine Ablauffläche oder jede Ablauffläche bezüglich einer Auslaufrichtung des Behandlungsmittels aus der Kartusche in einem jeweiligen Winkel größer als 0° und kleiner als 90°, vorzugsweise in einem jeweiligen Winkel von 45°, 50°, 60°, 70° oder 80°, geneigt ist.

Somit kann das Behandlungsmittel entlang der ein oder mehreren geneigten Ablaufflächen in Richtung der Auslassöffnung ablaufen und durch die Auslassöffnung aus der Kartusche auslaufen. Hierdurch wird eine restlose oder weitestgehend restlose Entleerung der Kartusche ermöglicht, was zu einer Kosteneinsparung für den Benutzer führt und eine verbesserte Entsorgung der Kartusche ermöglicht.

Gemäß der vorliegenden Erfindung weist ferner eine Kartusche für ein Behandlungsmittel für die oben beschriebene Geschirrspülmaschine eine maximale Aufnahmemenge für das Behandlungsmittel auf, die vorzugsweise innerhalb der "Limited Quantities"-Regelung für den Transport von Gefahrstoffen liegt. Die maximale Aufnahmemenge kann insbesondere ein maximales Aufnahmevolumen für das Behandlungsmittel sein, das kleiner oder gleich 0,5 Liter, 1 Liter, 2 Liter, 5 Liter, 10 Liter oder 20 Liter ist. Alternativ kann die maximale Aufnahmemenge ein maximales Gewicht des Behandlungsmittels sein, das kleiner oder gleich 0,5 kg, 1 kg, 2 kg, 5 kg, 10 kg oder 20 kg ist. Alternativ kann die Summe aus dem Gewicht der Kartusche selbst und dem maximalen Gewicht des Behandlungsmittels kleiner oder gleich 0,5 kg, 1 kg, 2 kg, 5 kg, 10 kg, 20 kg oder 30 kg sein.

Durch die Verpackung des Behandlungsmittels in einzelnen Kartuschen kann das Gefährdungspotential soweit minimiert werden, dass der Transport der Kartuschen unter die Begrenzte-Mengen-Regelung ("Limited Quantities") fällt. Das Transportieren von Gefahrgut in Innenverpackungen ist z. B. bis zu einer Gesamtbruttomenge der kompletten Verpackung von 30 kg zulässig. Hierbei wird das Gefährdungspotential niedriger eingestuft, da die Gesamtmenge des Behandlungsmittels in kleine Einzeleinheiten unterteilt ist. Die Wahrscheinlichkeit wird größer, dass nicht alle Einzeleinheiten freigesetzt werden und dass der Schadensumfang durch die freigesetzte Einzeleinheit gering ausfällt. Somit kann das Gefährdungspotential durch ein Ausfließen des Behandlungsmittels während des Transports der Kartuschen verringert werde, und somit können der Aufwand und die Kosten für den Transport des Behandlungsmittels gesenkt werden.

In einer bevorzugten Ausführungsform kann die erfindungsgemäße Kartusche auch weitere Komplexitätsmodule wie einen integrierten Fördermechanismus für das Behandlungsmittel und/oder eine integrierte Intelligenz (z. B. Barcode, Pin Kodierung, RFID, QR-Code, Chip, Near Field Communication NFC) enthalten. Die Verbindung der Kartusche mit einer Steuerung der Geschirrspülmaschine erlaubt dann z. B. die automatische Erkennung der Kartusche bzw. des Behandlungsmittels in der Kartusche, eine automatische Dosierung des Behandlungsmittels basierend auf der Erkennung, sowie die rechtzeitige Anzeige oder Kalkulation der verbleibenden Spülzyklen, sodass besser abgeschätzt werden kann, ob das in der Kartusche verbleibende Behandlungsmittel für den Spülbetrieb ausreicht. Mit anderen Worten kann die Ansteuerung der Dosierpumpen der Geschirrspülmaschine entsprechend dem Behandlungsmittel unterschiedliche Volumina dosieren, wobei die Geschirrspülmaschine die entsprechenden Informationen zum Behandlungsmittel mittels der integrierten Intelligenz erhält.

Diese und weitere Merkmale und Vorteile der Erfindung werden anhand der beigefügten schematischen Zeichnungen, welche besonders vorteilhafte Ausführungsformen zeigen, deutlich. Es zeigen:
- Fig. 1: eine schematische Funktionsskizze einer Ausführungsform der erfindungsgemäßen Geschirrspülmaschine;
- Fig. 2: eine perspektivische Ansicht einer Ausführungsform der erfindungsgemäßen Geschirrspülmaschine mit zwei erfindungsgemäßen Kartuschen;
- Fig. 3: eine perspektivische Ansicht einer Andockeinheit der Geschirrspülmaschine mit einem ersten und einem zweiten Andockabschnitt, sowie einer ersten und einer zweiten Kartusche, die jeweils an dem ersten bzw. zweiten Andockabschnitt andockbar sind;
- Fig. 4a: eine schematische Ansicht einer Ausführungsform der erfindungsgemäßen Geschirrspülmaschine mit einer Klappeinheit, wobei sich die Klappeinheit in der Öffnungsposition und die Andockeinheit in der Andockposition befindet, so dass eine Kartusche an die Andockeinheit angedockt werden kann;
- Fig. 4b: eine schematische Ansicht wie in Fig. 4a, wobei die Kartusche bereits an der Andockeinheit angedockt ist und die Klappeinheit von der Öffnungsposition zu einer Schließposition bewegt wird, um die Andockeinheit von der Andockposition zu der Betriebsposition zu bewegen;
- Fig. 4c: eine schematische Ansicht wie in Fig. 4b, wobei sich die Klappeinheit in der Schließposition und die Andockeinheit in der Betriebsposition befindet, und wobei die angedockte Kartusche mittels der Anschlusseinheit an die ein oder mehreren Abgabevorrichtungen oder den Spültank oder den Boiler angeschlossen ist;
- Fig. 5: eine schematische Ansicht einer Ausführungsform der erfindungsgemäßen Geschirrspülmaschine mit einer Kartusche, wobei die Geschirrspülmaschine ein Reservoir zur Aufnahme des Behandlungsmittels aus der Kartusche umfasst;
- Fig. 6a: eine Seitenansicht einer ersten Kartusche und eines ersten Andockabschnitts, an dem die erste Kartusche angedockt ist;
- Fig. 6b: eine Seitenansicht einer zweiten Kartusche und eines zweiten Andockabschnitts, an dem die zweite Kartusche angedockt ist;
- Fig. 7a: eine Draufsicht der ersten Kartusche und des ersten Andockabschnitts entlang der Querschnittsfläche A-A aus Fig. 6a, sowie eine Querschnittsfläche C-C, die der Seitenansicht aus Fig. 6a entspricht; und
- Fig. 7b: eine Draufsicht der zweiten Kartusche und des zweiten Andockabschnitts entlang der Querschnittsfläche B-B aus Fig. 6b, sowie eine Querschnittsfläche D-D, die der Seitenansicht aus Fig. 6b entspricht.

Fig. 1 zeigt schematisch eine Funktionsskizze einer Ausführungsform einer erfindungsgemäßen Geschirrspülmaschine 1, die ein Gehäuse 140 und einen Spülraum 110 aufweist. Die Geschirrspülmaschine 1 umfasst mehrere Abgabevorrichtungen zur Abgabe des Behandlungsmittels auf das Spülgut 111a-d, insbesondere eine erste Abgabevorrichtung 111a und eine dritte Abgabevorrichtung 111c jeweils zur Abgabe eines Behandlungsmittels wie einer Reinigungsflüssigkeit in den Spülraum 110, sowie eine zweite Abgabevorrichtung 111b und eine vierte Abgabevorrichtung 111d jeweils zur Abgabe eines weiteren Behandlungsmittels wie eines Nachspülmittels, insbesondere einer Klarspülerflüssigkeit, in den Spülraum 110. Bei dieser Ausführungsform sind die Abgabevorrichtungen 111a-d als Spülarme ausgebildet, die drehbar in dem Spülraum 110 der Geschirrspülmaschine 1 angeordnet sind. In dem Spülraum 110 befindet sich ferner ein Spülkorb 112, insbesondere zur Einordnung von Besteck.

Die Geschirrspülmaschine 1 umfasst ferner eine einen ersten Andockabschnitt 120a und einen zweiten Andockabschnitt 120b. An den ersten Andockabschnitt 120a kann eine erste Kartusche 2a angedockt werden, und an den zweiten Andockabschnitt 120b kann eine zweite Kartusche 2b angedockt werden. Die erste Kartusche 2a kann die Reinigungsflüssigkeit enthalten, und die zweite Kartusche 2b kann mit einem Klarspülerkonzentrat gefüllt sein. Die an den ersten Andockabschnitt 2a angedockte erste Kartusche 2a kann mittels einer ersten Anschlusseinheit 130a (nicht gezeigt) an einen Spültank 180 angeschlossen werden, so dass die Reinigungsflüssigkeit aus der ersten Kartusche 2a über eine erste Zulaufleitung 183 in den Spültank 180 transportiert werden kann. In der ersten Zulaufleitung 183 ist eine erste Beförderungs-Vorrichtung, hier ist eine erste Dosierpumpe 183a vorgesehen, die in einem Einschaltzustand eine Abgabe bzw. eine Förderung von Reinigungsflüssigkeit aus der ersten Kartusche 2a an den Spültank 180 ermöglicht, während in einem Ausschaltzustand der ersten Dosierpumpe 183a keine Reinigungsflüssigkeit an den Spültank 180 abgegeben wird.

Der Spültank 180 umfasst ein Siebsystem 182 und eine Heizvorrichtung 181, um die in dem Spültank 180 befindliche Reinigungsflüssigkeit zu erhitzen. Ferner ist der Spültank 180 mit einer ersten Abgabeleitung 185 verbunden, über die die Reinigungsflüssigkeit an die erste Abgabevorrichtung 111a und die dritte Abgabevorrichtung 111c in dem Spülraum 110 transportiert werden kann. In der ersten Abgabeleitung 185 ist eine Beförderungs-Vorrichtung, hier eine Waschpumpe 185a vorgesehen, die in einem Einschaltzustand eine Abgabe bzw. eine Förderung von Reinigungsflüssigkeit aus dem Spültank 180 an die Abgabevorrichtungen 111a und 111c ermöglicht, während in einem Ausschaltzustand der Waschpumpe 185a keine Reinigungsflüssigkeit an die Abgabevorrichtungen abgegeben wird.

Die über die Abgabevorrichtungen 111a und 111c abgegebene Reinigungsflüssigkeit sammelt sich dann nach Abgabe in den Spülraum 110 wieder in dem Spültank 180, so dass ein Waschkreislauf erzeugt wird. Ferner umfasst die Geschirrspülmaschine 1 eine Abwasserleitung 310 mit einer Laugenpumpe 310a, über die verschmutzte Waschflüssigkeit aus dem Spültank 180 abgegeben und entsorgt werden kann.

Die an den zweiten Andockabschnitt 2a angedockte zweite Kartusche 2b kann mittels einer zweiten Anschlusseinheit 130b (nicht gezeigt) an den Boiler 190 angeschlossen werden. Dabei läuft das Klarspülerkonzentrat aus der zweiten Kartusche 2b in eine zweite Zulaufleitung 193 ein und wird mit Trinkwasser aus einer Trinkwasserleitung 330 vermischt, so dass eine verdünnte Klarspülerflüssigkeit entsteht, welche anschließend in den Boiler 190 einläuft. In der zweiten Zulaufleitung 193 ist eine zweite Beförderungs-Vorrichtung, hier eine zweite Dosierpumpe 193a vorgesehen, die in einem Einschaltzustand eine Abgabe bzw. eine Förderung von Klarspülerkonzentrat aus der zweiten Kartusche 2b an den Boiler 190 ermöglicht, während in einem Ausschaltzustand der zweiten Dosierpumpe 193a kein Klarspülerkonzentrat an den Boiler 190 abgegeben wird. Durch die Dosierpumpe 193a kann insbesondere die Konzentration der Klarspülerflüssigkeit, d. h. das Verhältnis zwischen Klarspülerkonzentrat und Trinkwasser, präzise gesteuert werden. Die Trinkwasserleitung 330 umfasst ferner eine Ventilvorrichtung, bei dieser Ausführungsform ein Magnetventil 340. Die Ventilvorrichtung ermöglicht ein Zuführen von Trinkwasser in den Boiler 190, wenn sie sich in einer Öffnungsstellung befindet, und sie unterbindet ein Zuführen von Trinkwasser in den Boiler 190, wenn sie sich in einer Schließstellung befindet. In der Trinkwasserleitung 330 befindet sich ferner eine wassertechnische Sicherung 350.

Der Boiler 190 umfasst eine Heizvorrichtung 191 zum Erwärmen der Klarspülerflüssigkeit. Ferner ist der Boiler 190 mit einer zweiten Abgabeleitung 195 verbunden, über die die Klarspülerflüssigkeit an die zweite Abgabevorrichtung 111b und die vierte Abgabevorrichtung 111d in dem Spülraum 110 transportiert werden kann. In der zweiten Abgabeleitung 195 ist eine Beförderungs-Vorrichtung, hier eine Nachspülpumpe 195a vorgesehen, die in einem Einschaltzustand eine Abgabe bzw. eine Förderung von Klarspülerflüssigkeit aus dem Boiler 200 an die Abgabevorrichtungen 111b und 111d ermöglicht, während in einem Ausschaltzustand der Nachspülpumpe 195a keine Nachspülflüssigkeit an die Abgabevorrichtungen abgegeben wird.

Fig. 2 zeigt einen Ausschnitt einer Ausführungsform einer erfindungsgemäßen Geschirrspülmaschine 1 sowie zwei erfindungsgemäße Kartuschen 2, d. h. eine erste Kartusche 2a und eine zweite Kartusche 2b, die jeweils mit einem Behandlungsmittel für einen oder mehrere Spülvorgänge der Geschirrspülmaschine gefüllt sein können. Die Geschirrspülmaschine 1 umfasst eine Andockeinheit 120 zum Andocken der beiden Kartuschen 2a und 2b. Die Andockeinheit 120 umfasst einen ersten Andockabschnitt 120a zum Andocken der ersten Kartusche 2a und einen zweiten Andockabschnitt 120b zum Andocken der zweiten Kartusche 2b, wobei in Fig. 2 nur der zweite Andockabschnitt 120b sichtbar ist. Die Geschirrspülmaschine 1 umfasst ferner eine erste Anschlusseinheit 130a zum direkten oder indirekten Anschließen der an der Andockeinheit 120 angedockten ersten Kartusche 2a an eine oder mehrere Abgabevorrichtungen 111a-d in einem Spülraum 110 der Geschirrspülmaschine, einen Spültank 180 oder einen Boiler 190 der Geschirrspülmaschine 1, sowie eine zweite Anschlusseinheit 130b zum direkten oder indirekten Anschließen der an der Andockeinheit 120 angedockten zweiten Kartusche 2b an die ein oder mehreren Abgabevorrichtungen 111a-d, den Spültank 180 oder den Boiler 190, wobei in Fig. 2 nur die zweite Anschlusseinheit 130b sichtbar ist. Die erste Anschlusseinheit 130a und die zweite Anschlusseinheit 130b sind jeweils als ein Stift ausgebildet, der eine Membran der jeweiligen Kartusche 2a bzw. 2b durchsticht oder ein Rückschlagventil der jeweiligen Kartusche 2a bzw. 2b betätigt, um die jeweilige Kartusche 2a bzw. 2b an die ein oder mehreren Abgabevorrichtungen 111a-d, den Spültank 180 oder den Boiler 190 anzuschließen.

Die Geschirrspülmaschine 1 umfasst ferner ein Gehäuse 140 mit einer Klappeinheit 142, wobei sich die Klappeinheit 142 in Fig. 2 in einer Öffnungsposition befindet, die weiter unten ausführlicher beschrieben wird. Die erste Kartusche 2a ist in Fig. 2 bereits an dem ersten Andockabschnitt 130a der Andockeinheit 130 angedockt, während die zweite Kartusche 2b noch nicht an dem zweiten Andockabschnitt 130b angedockt ist. Der Pfeil in Fig. 2 verdeutlicht jedoch, dass ein Benutzer die zweite Kartusche 2b in die Spülmaschine 1 einsetzt, indem er die zweite Kartusche 2b an dem zweiten Andockabschnitt 130b der Andockeinheit 130 andockt. Die erste Kartusche 2a und die zweite Kartusche 2b weisen in dieser Ausführungsform im Wesentlichen die gleiche Form, Größe und Aufnahmemenge für das jeweilige Behandlungsmittel auf.

Fig. 3 zeigt eine perspektivische Ansicht eines Ausschnitts der Geschirrspülmaschine 1, insbesondere der Andockeinheit 120 mit den beiden Andockabschnitten 120a und 120b, sowie die beiden Kartuschen 2a und 2b. Das Gehäuse 140 der Geschirrspülmaschine 1 wurde in dieser Ansicht weggelassen, um die Andockeinheit 120 und die beiden Kartuschen 2a und 2b besser darzustellen. Auch in Fig. 3 ist die erste Kartusche 2a bereits an dem zweiten Andockabschnitt 120b der Andockeinheit 120 angedockt, während die zweite Kartusche 2b noch nicht an dem zweiten Andockabschnitt 130b der Andockeinheit 130 angedockt ist. Der vertikale Pfeil verdeutlicht die Einsetzrichtung 3 jeder der beiden Kartuschen 2a, 2b in die Geschirrspülmaschine 1 sowie die Ablaufrichtung 4 des Behandlungsmittels aus jeder der beiden Kartuschen 2a, 2b in die Geschirrspülmaschine 1. In dieser Ausführungsform verläuft die Einsetzrichtung 3 parallel zur der Ablaufrichtung 4, jedoch ist dies nicht notwendigerweise der Fall. Die Einsetzrichtung 3 kann auch einen Winkel mit der Ablaufrichtung 4 einschließen, der vorzugsweise größer als 0° und kleiner oder gleich 90° ist.

Fig. 4a bis Fig. 4c zeigen jeweils eine schematische Ansicht einer Ausführungsform der erfindungsgemäßen Geschirrspülmaschine 1 mit einer erfindungsgemäßen Kartusche 2. In dieser Ausführungsform ist die Andockeinheit 120 als eine Aufnahmeeinheit 120 zur Aufnahme der Kartusche 2 ausgebildet. Die Kartusche 2 kann in die Aufnahmeeinheit 120 eingesetzt werden, so dass die Aufnahmeeinheit 120 die eingesetzte Kartusche 2 von mehreren Seiten durch jeweilige Wandabschnitte der Aufnahmeeinheit 120 umschließt. Ferner ist die Andockeinheit 120 in dieser Ausführungsform relativ zu dem Spülraum 110 zwischen einer Andockposition zum Andocken der Kartusche 2 und einer Betriebsposition zum Anschließen, mittels der Anschlusseinheit 130, der angedockten Kartusche 2 an die ein oder mehreren Abgabevorrichtungen 111a-d, den Spültank 180 oder den Boiler 190 hin und her bewegbar angeordnet, wobei sich die Betriebsposition von der Andockposition unterscheidet. Ferner zeigen Fig. 4a bis Fig. 4c das Gehäuse 140 der Geschirrspülmaschine 1, welches eine Gehäuseöffnung 141 zum Einsetzen der Kartusche 2 in die Geschirrspülmaschine 1 sowie eine Klappeinheit 142 umfasst. Die Klappeinheit 142 ist zwischen einer Öffnungsposition zum Öffnen der Gehäuseöffnung 141 und einer Schließposition zum Schließen der Gehäuseöffnung 141 hin und her bewegbar angeordnet. Die Klappeinheit 142 ist derart mit der Andockeinheit 120 verbunden, dass, wenn die Klappeinheit 142 sich in der Öffnungsposition befindet, die Andockeinheit 120 sich in der Andockposition befindet, und wenn die Klappeinheit 142 sich in der Schließposition befindet, die Andockeinheit 120 sich in der Betriebsposition befindet. Ferner zeigen Fig. 4a bis Fig. 4c die Anschlusseinheit 130 zum Anschließen der an der Andockeinheit 120 angedockten Kartusche 2 an die ein oder mehreren Abgabevorrichtungen 111a-d, den Spültank 180 oder den Boiler 190. Die Anschlusseinheit 130 ist als ein Stift ausgebildet, der eine Membran der Kartusche 2 durchsticht oder ein Rückschlagventil der Kartusche 2 betätigt, um die Kartusche 2 an die ein oder mehreren Abgabevorrichtungen 111a-d, den Spültank 180 oder den Boiler 190 anzuschließen.

Insbesondere stellt Fig. 4a einen Zustand der Geschirrspülmaschine dar, in dem sich die Klappeinheit 142 in der Öffnungsposition und die Andockeinheit 120 in der Andockposition befindet. In der Andockposition befindet sich die Andockeinheit 120 zumindest teilweise außerhalb der Gehäuseöffnung 141 und ist daher für den Benutzer leicht zugänglich. Der Pfeil in Fig. 4a zeigt an, dass ein Benutzer die Kartusche 2 in die Geschirrspülmaschine einsetzt, indem er die Kartusche 2 an der Andockeinheit 120 in der Andockposition andockt und/oder einrastet oder verriegelt.

Fig. 4b stellt einen Zustand dar, in dem sich die Klappeinheit 142 noch immer in der Öffnungsposition und die Andockeinheit 120 noch immer in der Andockposition befindet. Jedoch ist in Fig. 4b die Kartusche 2 bereits an der Andockeinheit 120 angedockt. Der Pfeil in Fig. 4b zeigt an, dass die Klappeinheit 142 nun von der Öffnungsposition zu der Schließposition bewegt wird, so dass die Andockeinheit 120 von der Andockposition zu der Betriebsposition bewegt wird und die angedockte Kartusche 2 durch die Gehäuseöffnung 141 hindurch in das Innere der Geschirrspülmaschine 1 befördert wird.

Fig. 4c stellt schließlich einen Zustand dar, in dem sich die Klappeinheit 142 in der Schließposition und die Andockeinheit in der Betriebsposition befindet. Die Andockeinheit 120, die Anschlusseinheit 130 und die Kartusche 2 befinden sich nun vollständig im Inneren der Geschirrspülmaschine und werden durch das Gehäuse 140 und die Klappeinheit 142 in der Schließposition nach außen geschützt. In dieser Ausführungsform wird die Kartusche 2 automatisch mittels der Anschlusseinheit 130 an die ein oder mehreren Abgabevorrichtungen 111a-d, den Spültank 180 oder den Boiler 190 angeschlossen, wenn sich die Andockeinheit 120 in der Betriebsposition befindet. Daher ist in Fig. 4c die Kartusche 2 bereits mittels der Anschlusseinheit 120 an die ein oder mehreren Abgabevorrichtungen 111a-d, den Spültank 180 oder den Boiler 190 angeschlossen. In diesem Zustand kann das Behandlungsmittel aus der Kartusche 2 zu den ein oder mehreren Abgabevorrichtungen 111a-d fließen oder in den Spültank 180 oder den Boiler 190 oder ein Reservoir 150 zur Aufnahme des Behandlungsmittels, wie weiter unten beschrieben, einlaufen, um für einen oder mehrere Spülvorgänge der Geschirrspülmaschine 1 verwendet zu werden.

Fig. 5 zeigt eine schematische Ansicht einer Ausführungsform der erfindungsgemäßen Geschirrspülmaschine 1 mit einer erfindungsgemäßen Kartusche 2, wobei die Geschirrspülmaschine 1 ein Reservoir 150 zur Aufnahme des Behandlungsmittels aus der Kartusche 2 und zur Abgabe des Behandlungsmittels an die ein oder mehreren Abgabevorrichtungen 111a-d oder den Spültank 180 oder den Boiler 190 umfasst. Das Reservoir 150 umfasst einen Sensor 151 zur Bestimmung einer Menge des Behandlungsmittels in dem Reservoir 150. Die Geschirrspülmaschine 1 kann ein Warnsignal ausgeben, wenn die von dem Sensor 151 bestimmte Menge des Behandlungsmittels in dem Reservoir 150 einen ersten Minimalwert unterschreitet. Die Geschirrspülmaschine 1 umfasst ferner ein Ventil 160 und eine Steuereinheit. Das Ventil 160 ist so ausgebildet ist, dass, i) wenn das Ventil 160 geöffnet ist, das Behandlungsmittel aus der Kartusche 2 in das Reservoir 150 einlaufen kann, und ii) wenn das Ventil 160 geschlossen ist, das Behandlungsmittel aus der Kartusche 2 nicht in das Reservoir 150 einlaufen kann. Ferner ist die Steuereinheit 170 zum Öffnen und Schließen des Ventils 160 basierend auf der von dem Sensor 151 bestimmten Menge des Behandlungsmittels in dem Reservoir 150 konfiguriert. Insbesondere kann die Steuereinheit 170 so konfiguriert sein, dass sie das Ventil 160 öffnet, wenn die von dem Sensor 151 bestimmte Menge des Behandlungsmittels in dem Reservoir 150 einen zweiten Minimalwert unterschreitet, wobei der zweite Minimalwert größer als der erste Minimalwert sein kann. Ferner kann die Steuereinheit 170 so konfiguriert sein, dass sie das Ventil 160 schließt, wenn die von dem Sensor 151 bestimmte Menge des Behandlungsmittels in dem Reservoir 150 einen Maximalwert überschreitet, wobei der Maximalwert größer als der erste Minimalwert und/oder größer als der zweite Minimalwert sein kann.

Fig. 6a bis Fig. 7b zeigen eine Ausführungsform der Geschirrspülmaschine 1 mit einem ersten Andockabschnitt 120a der Andockeinheit 120, an dem eine erste Kartusche 2a angedockt werden kann, und einem zweiten Andockabschnitt 120b der Andockeinheit 120, an dem eine zweite Kartusche 2b angedockt werden kann. Genauer zeigt Fig. 6a eine Seitenansicht des ersten Andockabschnitts 10a, an dem die erste Kartusche 2a angedockt ist, Fig. 6b zeigt eine Seitenansicht des zweiten Andockabschnitts 120b, an dem die zweite Kartusche 2b angedockt ist, Fig. 7a zeigt eine Draufsicht der ersten Kartusche 2a und des ersten Andockabschnitts 120a entlang der Querschnittsfläche A-A aus Fig. 6a, und Fig. 7b zeigt eine Draufsicht der zweiten Kartusche 2b und des zweiten Andockabschnitts 120b entlang der Querschnittsfläche B-B aus Fig. 6b. Umgekehrt entspricht Fig. 6a einer Seitenansicht des ersten Andockabschnitts 120a entlang der Querschnittsfläche C-C aus Fig. 7a, während Fig. 6b einer Seitenansicht des zweiten Andockabschnitts 120b entlang der Querschnittsfläche D-D aus Fig. 7b entspricht.

In dieser Ausführungsform ist die erste Kartusche 2a nicht an dem zweiten Andockabschnitt 120b und die zweite Kartusche 2b nicht an dem ersten Andockabschnitt 120a andockbar, wie im Folgenden ausführlicher beschrieben wird.

Der erste Andockabschnitt 120a umfasst ein erstes Identifizierungs- und Rastsegment 121a, und die erste Kartusche 2a umfasst ein erstes Gegenrastsegment 211a und ein drittes Gegenrastsegment 211c. Diese Segmente sind so ausgebildet, dass das erste Identifizierungsund Rastsegment 121a jeweils in das erstes Gegenrastsegment 211a und in das dritte Gegenrastsegment 211c einrasten kann. Das erste Identifizierungs- und Rastsegment 121a ist insbesondere als ein erster Vorsprung 121a des ersten Andockabschnitts 120a ausgebildet, während das erste Gegenrastsegment 211a und das dritte Gegenrastsegment 211c jeweils als eine erste Aussparung 211a bzw. eine dritte Aussparung 211c eines ersten kartuschenseitigen Verschlussteils 210a der ersten Kartusche 2a ausgebildet sind. Das erste Identifizierungs- und Rastsegment 121a bildet ein erstes maschinenseitiges Verschlussteil, das wie oben beschrieben mit dem ersten kartuschenseitigen Verschlussteil 210a einen ersten Verschluss, speziell einen ersten Rastverschluss bildet.

Die Größe und Form der ersten Aussparung 211a ist identisch oder nahezu identisch mit der Größe bzw. Form der dritten Aussparung 211c, und die Größe und Form des Vorsprungs 121a entspricht der Größe bzw. Form dieser beiden Aussparungen 211a und 211c, so dass der Vorsprung 121a in jede der beiden Aussparungen 211a und 211c einrasten kann. Die erste Aussparung 211a und die dritte Aussparung 211c sind ferner in der Einsetzrichtung 3 der ersten Kartusche 2a in die Geschirrspülmaschine 1 voneinander beabstandet. Wenn ein Benutzer die erste Kartusche 2a in die Geschirrspülmaschine 1 einsetzt, rastet daher zunächst der Vorsprung 121a in die erste Aussparung 211a ein, wodurch die erste Kartusche 2a identifiziert bzw. erkannt wird. Wenn der Benutzer dann eine Kraft auf die Kartusche in der Einsetzrichtung ausübt, rastet der erste Vorsprung 121a aus der ersten Aussparung 211a aus und in die dritte Aussparung 211c ein, so dass die identifizierte erste Kartusche 2a an dem ersten Andockabschnitt 120a angedockt wird.

Analoges gilt für den zweiten Andockabschnitt 120b bzw. die zweite Kartusche 2b, d. h. der zweite Andockabschnitt 120b umfasst ein zweites Identifizierungs- und Rastsegment 121b, und die zweite Kartusche 2b umfasst ein zweites Gegenrastsegment 211b und ein viertes Gegenrastsegment 211d. Diese Segmente sind so ausgebildet, dass das zweite Identifizierungsund Rastsegment 121b jeweils in das zweite Gegenrastsegment 211b und in das vierte Gegenrastsegment 211d einrasten kann. Das zweite Identifizierungs- und Rastsegment 121b ist insbesondere als ein zweiter Vorsprung 121b des zweiten Andockabschnitts 120b ausgebildet, während das zweite Gegenrastsegment 211b und das vierte Gegenrastsegment 211d jeweils als eine zweite Aussparung 211b bzw. eine vierte Aussparung 211d eines zweiten kartuschenseitigen Verschlussteils 210b der zweiten Kartusche 2b ausgebildet sind. Das zweite Identifizierungs- und Rastsegment 121b bildet ein zweites maschinenseitiges Verschlussteil, das wie oben beschrieben mit dem zweiten kartuschenseitigen Verschlussteil 210b einen zweiten Verschluss, speziell einen zweiten Rastverschluss bildet.

Die Größe und Form der zweiten Aussparung 211b ist weiterhin identisch oder nahezu identisch mit der Größe bzw. Form der vierten Aussparung 211d, und die Größe und Form des Vorsprungs 121b entspricht der Größe bzw. Form dieser beiden Aussparungen 211b und 211d, so dass der Vorsprung 121b in jede dieser beiden Aussparungen 211b und 211d einrasten kann. Die zweite Aussparung 211b und die vierte Aussparung 211d sind ferner in der Einsetzrichtung 3 der zweiten Kartusche 2b in die Geschirrspülmaschine 1 voneinander beabstandet. Wenn ein Benutzer die zweite Kartusche 2b in die Geschirrspülmaschine 1 einsetzt, rastet daher zunächst der Vorsprung 121b in die zweite Aussparung 211b ein, wodurch die zweite Kartusche 2b identifiziert bzw. erkannt wird. Wenn der Benutzer dann eine Kraft auf die Kartusche in der Einsetzrichtung ausübt, rastet der zweite Vorsprung 121b aus der zweiten Aussparung 211b aus und in die vierte Aussparung 211d ein, so dass die identifizierte zweite Kartusche 2b an dem zweiten Andockabschnitt 120b angedockt wird.

Jedoch unterscheidet sich die Größe und/oder Form des ersten Vorsprungs 121a von der Größe und/oder Form des zweiten Vorsprungs 121b. Ebenso unterscheidet sich die Größe und/oder Form der ersten Aussparung 211a von einer Größe und/oder Form der zweiten Aussparung 211b, und eine Größe und/oder Form der dritten Aussparung 211c unterscheidet sich von einer Größe und/oder Form der vierten Aussparung 211c. Hierdurch wird gewährleistet, dass der erste Vorsprung 121a weder in die zweite Aussparung 211b noch in die vierte Aussparung 211d einrasten kann, und dass der zweite Vorsprung 121b weder in die erste Aussparung 211a noch in die dritte Aussparung 211c einrasten kann. Wenn der Benutzer daher versucht, die erste Kartusche 2a an dem zweiten Andockabschnitt 120b anzudocken, so gelingt dies nicht, da der zweite Vorsprung 121b bereits nicht in die erste Aussparung 211a der ersten Kartusche 2a einrasten kann und somit die erste Kartusche 2a nicht durch den zweiten Andockabschnitt 120b identifiziert werden kann. Daher kann der zweite Vorsprung 121b auch weiterhin nicht in die dritte Aussparung 211a der ersten Kartusche 2a einrasten, und daher kann die erste Kartusche 2a nicht an dem zweiten Andockabchnitt 120b angedockt werden. Aus den analogen Gründen kann die zweite Kartusche 2b nicht an dem ersten Andockabschnitt 120a angedockt werden.

Die Formen und Größen der verschiedenen Vorsprünge und Aussparungen sind in Fig. 6a bis 6b beispielhaft dargestellt. Insbesondere ist aus Fig. 6a ersichtlich, dass die erste Aussparung 211a und die dritte Aussparung 211c eine gleiche bzw. wesentlich gleiche Höhe, d. h. eine gleiche bzw. wesentlich gleiche Abmessung entlang der Einsetzrichtung 3 der ersten Kartusche 2a aufweisen, und dass eine Höhe des ersten Vorsprungs 121a der Höhe der ersten Aussparung 211a bzw. der dritten Aussparung 211c entspricht (bzw. wie in Fig. 6a nur minimal kleiner ist), so dass der erste Vorsprung 121a jeweils in die erste Aussparung 211a und in die dritte Aussparung 211c einrasten kann. In Fig. 6a ist der erste Vorsprung 121a bereits in die dritte Aussparung 211c eingerastet, so dass die erste Kartusche 2a an dem ersten Andockabschnitt 120a angedockt ist. Ferner ist aus Fig. 7a ersichtlich, dass eine Abmessung des ersten Vorsprungs 121a senkrecht zu der Einsetzrichtung 3 der ersten Kartusche 2a, genauer eine Winkelabmessung des ersten Vorsprungs 121a in der Querschnittsfläche A-A aus Fig. 6a, einer Winkelabmessung der dritten Aussparung 211c entspricht (bzw. wie in Fig. 7a nur minimal kleiner ist), so dass der erste Vorsprung 121a in die dritte Aussparung 211c einrasten kann. Ebenso entspricht die Winkelabmessung des ersten Vorsprungs 121a in der Querschnittsfläche A-A einer Winkelabmessung der ersten Aussparung 211a (die jedoch in Fig. 7a nicht zu sehen ist), so dass der erste Vorsprung 121a auch in die erste Aussparung 211a einrasten kann.

Analog ist aus Fig. 6b ersichtlich, dass die zweite Aussparung 211b und die vierte Aussparung 211d eine gleiche bzw. wesentlich gleiche Höhe, d. h. eine gleiche bzw. wesentlich gleiche Abmessung entlang der Einsetzrichtung 3 der zweiten Kartusche 2b aufweisen, und dass eine Höhe des zweiten Vorsprungs 121b der Höhe der zweiten Aussparung 211b bzw. der vierten Aussparung 211d entspricht (bzw. wie in Fig. 6b nur minimal kleiner ist), so dass der zweite Vorsprung 121b jeweils in die zweite Aussparung 211b und in die vierte Aussparung 211d einrasten kann. In Fig. 6b ist der zweite Vorsprung 121b bereits in die vierte Aussparung 211d eingerastet, so dass die zweite Kartusche 2b an dem zweiten Andockabschnitt 120b angedockt ist. Ferner ist aus Fig. 7b ersichtlich, dass eine Abmessung des zweiten Vorsprungs 121b senkrecht zu der Einsetzrichtung 3 der zweiten Kartusche 2b, genauer eine Winkelabmessung des zweiten Vorsprungs 121b in der Querschnittsfläche B-B aus Fig. 6b, einer Winkelabmessung der vierten Aussparung 211d entspricht (bzw. wie in Fig. 7b nur minimal kleiner ist), so dass der zweite Vorsprung 121b in die vierte Aussparung 211d einrasten kann. Ebenso entspricht die Winkelabmessung des zweiten Vorsprungs 121b in der Querschnittsfläche B-B einer Winkelabmessung der zweiten Aussparung 211b (die jedoch in Fig. 7b nicht zu sehen ist), so dass der zweite Vorsprung 121b auch in die zweite Aussparung 211b einrasten kann.

Jedoch ist aus Fig. 6a und 5b ersichtlich, dass die Höhe des zweiten Vorsprungs 121b größer als die Höhe des ersten Vorsprungs 121a und insbesondere größer als die Höhe der ersten Aussparung 211a und der dritten Aussparung 211c ist. Daher kann der zweite Vorsprung 121b weder in die erste Aussparung 211a noch in die dritte Aussparung 211c einrasten. Daher ist die zweite Kartusche 2b nicht an dem ersten Andockabschnitt 120a andockbar.

Ferner ist aus Fig. 7a und 6b ersichtlich, dass die Winkelabmessung des ersten Vorsprungs 121a größer als die Winkelabmessung des zweiten Vorsprungs 121b und insbesondere größer als die Winkelabmessung der vierten Aussparung 211d ist. Ebenso ist die Winkelabmessung des ersten Vorsprungs 121a größer als die Winkelabmessung der zweiten Aussparung 211b (obwohl die zweite Aussparung 211b in Fig. 7b nicht sichtbar ist). Daher kann der erste Vorsprung 121a weder in die zweite Aussparung 211b noch in die vierte Aussparung 211d einrasten. Daher ist die erste Kartusche 2a nicht an dem zweiten Andockabschnitt 120b andockbar.

Schließlich ist in Fig. 6b auch eine Ablauffläche 230 der zweiten Kartusche 2b zu sehen. Die Ablauffläche 230 der zweiten Kartusche 2b ist bezüglich der Auslaufrichtung 4 des Behandungsmittels aus der zweiten Kartusche 2bin einem Winkel α geneigt, wobei α größer als 0° und kleiner als 90° ist. Wie aus Fig. 6b ersichtlich ist, beträgt α in der vorliegenden Ausführungsform etwa oder genau 80°, so dass die Ablauffläche 230 gegenüber der horizontalen, unteren Begrenzungsfläche der zweiten Kartusche 2b in einem Winkel β = 90° - α geneigt ist, wobei β etwa oder genau 10° beträgt. Analoges gilt für die Ablauffläche 230 der ersten Kartusche 2a, die in Fig. 6a zu sehen ist.

Weiter werden die folgenden Aspekte offenbart:
Apekt 1 Geschirrspülmaschine (1), welche umfasst:
   einen Spülraum (110) mit einer oder mehreren Abgabevorrichtungen (111a-d);
   eine Andockeinheit (120) zum Andocken einer oder mehrerer Kartuschen (2) für ein oder mehrere Behandlungsmittel; und
   eine oder mehrere Anschlusseinheiten (130) jeweils zum direkten oder indirekten Anschließen einer entsprechenden an der Andockeinheit (120) angedockten Kartusche (2) an die ein oder mehreren Abgabevorrichtungen (111a-d) oder einen Spültank (180) oder einen Boiler (190) der Geschirrspülmaschine (1) zur Verwendung der ein oder mehreren Behandlungsmittel für einen oder mehrere Spülvorgänge der Geschirrspülmaschine (1).
Aspekt 2 Geschirrspülmaschine (1) nach Aspekt 1,
   wobei die Andockeinheit (120) einen ersten Andockabschnitt (120a) zum Andocken einer ersten Kartusche (2a) und einen zweiten Andockabschnitt (120b) zum Andocken einer zweiten Kartusche (2b) umfasst, wobei die erste Kartusche (2a) nicht an dem zweiten Andockabschnitt (120b) andockbar ist und/oder die zweite Kartusche (2b) nicht an dem ersten Andockabschnitt (120a) andockbar ist.
Aspekt 3 Geschirrspülmaschine (1) nach Aspekt 1 oder 2,
   wobei der erste Andockabschnitt (120a) ein erstes Identifizierungs- und Rastsegment (121a) umfasst, i) zum Einrasten in ein erstes Gegenrastsegment (211a) der ersten Kartusche (2a) zum Identifizieren der ersten Kartusche (2a), und ii) zum Einrasten in ein drittes Gegenrastsegment (211c) der ersten Kartusche (2a) zum Andocken der identifizierten ersten Kartusche (2a) an den ersten Andockabschnitt (120a),
   wobei der zweite Andockabschnitt (120b) ein zweites Identifizierungs- und Rastsegment (121b) umfasst, i) zum Einrasten in ein zweites Gegenrastsegment (211b) der zweiten Kartusche (2b) zum Identifizieren der zweiten Kartusche (2b), und ii) zum Einrasten in ein viertes Gegenrastsegment (211d) der zweiten Kartusche (2b) zum Andocken der identifizierten zweiten Kartusche (2b) an den zweiten Andockabschnitt (120b),
   und wobei sich eine Größe und/oder eine Form und/oder ein Material des ersten Identifizierungs- und Rastsegments (121a) von einer Größe und/oder einer Form und/oder einem Material des zweiten Identifizierungs- und Rastsegments (121b) unterscheidet.
Aspekt 4 Geschirrspülmaschine (1) nach Aspekt 1, wobei die Andockeinheit (120) zum Andocken einer Mehrzahl gleicher Kartuschen (2) ausgebildet ist.
Aspekt 5 Geschirrspülmaschine (1) nach einem der Aspekte 1 bis 4,
   wobei die Andockeinheit (120) relativ zu dem Spülraum (110) zwischen einer Andockposition zum Andocken der ein oder mehreren Kartuschen (2) und einer Betriebsposition zum Anschließen, mittels der ein oder mehreren Anschlusseinheiten (130), der angedockten ein oder mehreren Kartuschen (2) an die ein oder mehreren Abgabevorrichtungen (111a-d) oder den Spültank (180) oder den Boiler (190) hin und her bewegbar angeordnet ist, wobei sich die Betriebsposition von der Andockposition unterscheidet.
Aspekt 6 Geschirrspülmaschine (1) nach Aspekt 5,
   wobei, wenn sich die Andockeinheit (120) in der Betriebsposition befindet, mindestens eine Anschlusseinheit (130) relativ zu der Andockeinheit (120) zwischen einer ersten Position und einer zweiten Position hin und her bewegbar angeordnet ist, so dass:
   wenn sich die Anschlusseinheit (130) in der ersten Position befindet, die entsprechende Kartusche (2) nicht an die ein oder mehreren Abgabevorrichtungen (111a-d) oder den Spültank (180) oder den Boiler (190) angeschlossen ist, und
   wenn sich die Anschlusseinheit (130) in der zweiten Position befindet, die entsprechende Kartusche (2) an die ein oder mehreren Abgabevorrichtungen (111a-d) oder den Spültank (180) oder den Boiler (190) angeschlossen ist.
Aspekt 7 Geschirrspülmaschine (1) nach Aspekt 5 oder 6, welche ferner ein Gehäuse (140) mit einer Gehäuseöffnung (141) zum Einsetzen der ein oder mehreren Kartuschen (2) in die Geschirrspülmaschine (1) und einer Öffnungs- und Schließeinheit (142) umfasst,
   wobei die Öffnungs- und Schließeinheit (142) zwischen einer Öffnungsposition zum Öffnen der Gehäuseöffnung (141) und einer Schließposition zum Schließen der Gehäuseöffnung (141) hin und her bewegbar angeordnet ist,
   und wobei die Öffnungs- und Schließeinheit (142) derart mit der Andockeinheit (120) verbunden ist, dass, wenn die Öffnungs- und Schließeinheit (142) sich in der Öffnungsposition befindet, die Andockeinheit (120) sich in der Andockposition befindet, und wenn die Öffnungs- und Schließeinheit (142) sich in der Schließposition befindet, die Andockeinheit (120) sich in der Betriebsposition befindet.
Aspekt 8 Geschirrspülmaschine (1) nach einem der Aspekte 1 bis 7, welche mindestens ein Reservoir (150) zur Aufnahme des Behandlungsmittels mindestens einer Kartusche (2) und zur Abgabe des Behandlungsmittels an die ein oder mehreren Abgabevorrichtungen (111a-d) oder den Spültank (180) oder den Boiler (190) umfasst,
   wobei das Reservoir (150) einen Sensor (151) zur Bestimmung einer Menge des Behandlungsmittels in dem Reservoir (150) umfasst.
Aspekt 9 Geschirrspülmaschine (1) nach Aspekt 8, welche so konfiguriert ist, dass sie ein Warnsignal ausgibt, wenn die von dem Sensor (151) bestimmte Menge des Behandlungsmittels in dem Reservoir (150) einen ersten Minimalwert unterschreitet.
Aspekt 10 Geschirrspülmaschine (1) nach Aspekt 8 oder 9, welche ferner ein Ventil (160) und eine Steuereinheit (170) umfasst,
   wobei das Ventil (160) so ausgebildet ist, dass, i) wenn das Ventil (160) geöffnet ist, das Behandlungsmittel aus der Kartusche (2) in das Reservoir (150) einlaufen kann, und ii) wenn das Ventil (160) geschlossen ist, das Behandlungsmittel aus der Kartusche (2) nicht in das Reservoir (150) einlaufen kann,
   und wobei die Steuereinheit (170) zum Öffnen und Schließen des Ventils (160) basierend auf der von dem Sensor (151) bestimmten Menge des Behandlungsmittels in dem Reservoir (150) konfiguriert ist.
Aspekt 11 Geschirrspülmaschine (1) nach Aspekt 10, wobei die Steuereinheit (170) so konfiguriert ist, dass sie das Ventil (160) öffnet, wenn die von dem Sensor (151) bestimmte Menge des Behandlungsmittels in dem Reservoir (150) einen zweiten Minimalwert unterschreitet, wobei vorzugsweise der zweite Minimalwert größer als der erste Minimalwert ist.
Aspekt 12 Geschirrspülmaschine (1) nach Aspekt 10 oder 11, wobei die Steuereinheit (170) so konfiguriert ist, dass sie das Ventil (160) schließt, wenn die von dem Sensor (151) bestimmte Menge des Behandlungsmittels in dem Reservoir (150) einen Maximalwert überschreitet, wobei vorzugsweise der Maximalwert größer als der erste Minimalwert und/oder größer als der zweite Minimalwert ist.
Aspekt 13 System aus mehreren Kartuschen (2) für ein oder mehrere Behandlungsmittel für eine Geschirrspülmaschine (1) nach einem der Aspekte 1 bis 12, wobei die mehreren Kartuschen (2) mindestens eine erste Kartusche (2a) und eine zweite Kartusche (2b) umfassen,
   wobei die erste Kartusche (2a) ein erstes Gegenrastsegment (211a) zum Einrasten des ersten Identifizierungs- und Rastsegments (121a) umfasst,
   wobei die zweite Kartusche (2b) ein zweites Gegenrastsegment (211b) zum Einrasten des zweiten Identifizierungs- und Rastsegments (121a) umfasst,
   und wobei eine Größe und/oder eine Form und/oder ein Material des ersten Gegenrastsegments (211a) sich von einer Größe und/oder einer Form und/oder einem Material des zweiten Gegenrastsegments (211b) unterscheidet.
Aspekt 14 System aus mehreren Kartuschen (2) nach Aspekt 13,
   wobei die erste Kartusche (2a) ferner ein drittes Gegenrastsegment (211c) zum Einrasten des ersten Identifizierungs- und Rastsegments (121a) umfasst, wobei eine Größe und/oder eine Form und/oder ein Material des dritten Gegenrastsegments (211c) identisch mit einer Größe und/oder einer Form und/oder einem Material des ersten Gegenrastsegments (211a) ist, wobei das dritte Gegenrastsegment (211a) und das erste Gegenrastsegment (211c) in einer Einsetzrichtung (3) der ersten Kartusche (2a) in die Geschirrspülmaschine (1) voneinander beabstandet sind,
   und wobei die zweite Kartusche (2b) ferner ein viertes Gegenrastsegment (211d) zum Einrasten des zweiten Identifizierungs- und Rastsegments (121b) umfasst, wobei eine Größe und/oder eine Form und/oder ein Material des vierten Gegenrastsegments (211d) identisch mit einer Größe und/oder einer Form und/oder einem Material des zweiten Gegenrastsegments (211b) ist, wobei das vierte Gegenrastsegment (211b) und das zweite Gegenrastsegment (211d) in einer Einsetzrichtung (3) der zweiten Kartusche (2b) in die Geschirrspülmaschine (1) voneinander beabstandet sind.
Aspekt 15 Geschirrspülsystem, welches umfasst:
   die Geschirrspülmaschine (1) nach einem der Aspekte 1 bis 12; und
   die ein oder mehreren Kartuschen (2), vorzugsweise das System aus mehreren Kartuschen (2) nach einem der Ansprüche 13 oder 14.
Aspekt 16 Geschirrspülsystem nach Aspekt 15, wobei die mehreren Kartuschen (2) jeweils eine gleiche Form und/oder Größe und/oder maximale Aufnahmemenge für das jeweilige Behandlungsmittel aufweisen.
Aspekt 17 Geschirrspülsystem nach einem der Aspekte 15 oder 16,
   wobei mindestens eine Kartusche (2) der ein oder mehreren Kartuschen (2) eine Auslassöffnung (220) und eine oder mehrere Ablaufflächen (230) umfasst, die so ausgebildet sind, dass, wenn die Kartusche (2) mittels der entsprechenden Anschlusseinheit (130) an die ein oder mehreren Abgabevorrichtungen (111a-d) oder den Spültank (180) oder den Boiler (190) angeschlossen wird, das Behandlungsmittel aus der Kartusche (2) entlang der einen oder mehreren Ablaufflächen (230) in Richtung der Auslassöffnung (220) ablaufen und durch die Auslassöffnung (220) aus der Kartusche (2) auslaufen kann, um zu den ein oder mehreren Abgabevorrichtungen (111a-d) zu fließen oder in denSpültank (180) oder den Boiler (190) oder das Reservoir (150) einzulaufen, wobei mindestens eine Ablauffläche (230) oder jede Ablauffläche (230) bezüglich einer Auslaufrichtung (4) des Behandlungsmittels aus der Kartusche (2) in einem jeweiligen Winkel größer als 0° und kleiner als 90° geneigt ist.
Aspekt 18 Kartusche (2) für ein Behandlungsmittel für eine Geschirrspülmaschine (1) nach einem der Aspekte 1 bis 12, wobei die Kartusche (2) eine maximale Aufnahmemenge für das Behandlungsmittel aufweist, die kleiner oder gleich 0,5 Liter, 1 Liter, 2 Liter, 5 Liter, 10 Liter oder 20 Liter ist und vorzugsweise innerhalb der "Limited Quantities"-Regelung für den Transport von Gefahrstoffen liegt.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Liste der Bezugszeichen

- 1: Geschirrspülmaschine
- 2: Kartusche
- 2a: erste Kartusche
- 2b: zweite Kartusche
- 3: Einsetzrichtung der Kartusche
- 4: Auslaufrichtung des Behandlungsmittels
- 110: Spülraum
- 111a: erste Abgabevorrichtung
- 111b: zweite Abgabevorrichtung
- 111c: dritte Abgabevorrichtung
- 111d: vierte Abgabevorrichtung
- 112: Spülkorb
- 120: Andockeinheit
- 120a: erster Andockabschnitt
- 120b: zweiter Andockabschnitt
- 121a: erstes Identifizierungs- und Rastsegment, erster Vorsprung
- 121b: zweites Identifizierungs- und Rastsegment, zweiter Vorsprung
- 130a: erste Anschlusseinheit
- 130b: zweite Anschlusseinheit
- 140: Gehäuse
- 141: Gehäuseöffnung
- 142: Öffnungs- und Schließeinheit
- 150: Reservoir
- 151: Sensor
- 160: Ventil[s]
- 170: Steuereinheit
- 180: Spültank
- 181: Heizvorrichtung
- 182: Siebsystem
- 183: erste Zulaufleitung
- 183a: erste Dosierpumpe
- 185: erste Abgabeleitung
- 185a: Waschpumpe
- 190: Boiler
- 191: Heizvorrichtung
- 193: zweite Zulaufleitung
- 193a: zweite Dosierpumpe
- 195: zweite Abgabeleitung
- 195a: Nachspülpumpe
- 210a: erstes kartuschenseitiges Verschlussteil
- 210b: zweites kartuschenseitiges Verschlussteil
- 211a: erstes Gegenrastsegment, erste Aussparung
- 211b: zweites Gegenrastsegment, zweite Aussparung
- 211c: drittes Gegenrastsegment, dritte Aussparung
- 211d: viertes Gegenrastsegment, vierte Aussparung
- 220: Auslassöffnung
- 230: Ablauffläche

- 310: Abwasserleitung
- 310a: Laugenpumpe
- 330: Trinkwasserleitung
- 340: Magnetventil
- 350: Wassertechnische Sicherung

## Patentansprüche

1. Geschirrspülsystem, welches umfasst:
eine Geschirrspülmaschine (1) und
ein oder mehreren Kartuschen (2),
wobei die Geschirrspülmaschine (1)umfasst:
einen Spülraum (110) mit einer oder mehreren Abgabevorrichtungen (111a-d);
eine Andockeinheit (120) zum Andocken einer oder mehrerer Kartuschen (2) für ein oder mehrere Behandlungsmittel; und
eine oder mehrere Anschlusseinheiten (130) jeweils zum direkten oder indirekten Anschließen einer entsprechenden an der Andockeinheit (120) angedockten Kartusche (2) an die ein oder mehreren Abgabevorrichtungen (111a-d) oder einen Spültank (180) oder einen Boiler (190) der Geschirrspülmaschine (1) zur Verwendung der ein oder mehreren Behandlungsmittel für einen oder mehrere Spülvorgänge der Geschirrspülmaschine (1),
und wobei
mindestens eine Kartusche (2) der ein oder mehreren Kartuschen (2) eine Auslassöffnung (220) und eine oder mehrere Ablaufflächen (230) umfasst, die so ausgebildet sind, dass, wenn die Kartusche (2) mittels der entsprechenden Anschlusseinheit (130) an die ein oder mehreren Abgabevorrichtungen (111a-d) oder den Spültank (180) oder den Boiler (190) angeschlossen wird, das Behandlungsmittel aus der Kartusche (2) entlang der einen oder mehreren Ablaufflächen (230) in Richtung der Auslassöffnung (220) ablaufen und durch die Auslassöffnung (220) aus der Kartusche (2) auslaufen kann, um zu den ein oder mehreren Abgabevorrichtungen (111a-d) zu fließen oder in denSpültank (180) oder den Boiler (190) oder das Reservoir (150) einzulaufen, wobei mindestens eine Ablauffläche (230) oder jede Ablauffläche (230) bezüglich einer Auslaufrichtung (4) des Behandlungsmittels aus der Kartusche (2) in einem jeweiligen Winkel größer als 0° und kleiner als 90° geneigt ist.

2. Geschirrspülsystem nach Anspruch 1,
wobei die Andockeinheit (120) einen ersten Andockabschnitt (120a) zum Andocken einer ersten Kartusche (2a) und einen zweiten Andockabschnitt (120b) zum Andocken einer zweiten Kartusche (2b) umfasst, wobei die erste Kartusche (2a) nicht an dem zweiten Andockabschnitt (120b) andockbar ist und/oder die zweite Kartusche (2b) nicht an dem ersten Andockabschnitt (120a) andockbar ist.

3. Geschirrspülsystem nach Anspruch 1 oder 2,
wobei der erste Andockabschnitt (120a) ein erstes Identifizierungs- und Rastsegment (121a) umfasst, i) zum Einrasten in ein erstes Gegenrastsegment (211a) der ersten Kartusche (2a) zum Identifizieren der ersten Kartusche (2a), und ii) zum Einrasten in ein drittes Gegenrastsegment (211c) der ersten Kartusche (2a) zum Andocken der identifizierten ersten Kartusche (2a) an den ersten Andockabschnitt (120a),
wobei der zweite Andockabschnitt (120b) ein zweites Identifizierungs- und Rastsegment (121b) umfasst, i) zum Einrasten in ein zweites Gegenrastsegment (211b) der zweiten Kartusche (2b) zum Identifizieren der zweiten Kartusche (2b), und ii) zum Einrasten in ein viertes Gegenrastsegment (211d) der zweiten Kartusche (2b) zum Andocken der identifizierten zweiten Kartusche (2b) an den zweiten Andockabschnitt (120b),
und wobei sich eine Größe und/oder eine Form und/oder ein Material des ersten Identifizierungs- und Rastsegments (121a) von einer Größe und/oder einer Form und/oder einem Material des zweiten Identifizierungs- und Rastsegments (121b) unterscheidet.

4. Geschirrspülsystem nach Anspruch 1, wobei die Andockeinheit (120) zum Andocken einer Mehrzahl gleicher Kartuschen (2) ausgebildet ist.

5. Geschirrspülsystem nach einem der Ansprüche 1 bis 4,
wobei die Andockeinheit (120) relativ zu dem Spülraum (110) zwischen einer Andockposition zum Andocken der ein oder mehreren Kartuschen (2) und einer Betriebsposition zum Anschließen, mittels der ein oder mehreren Anschlusseinheiten (130), der angedockten ein oder mehreren Kartuschen (2) an die ein oder mehreren Abgabevorrichtungen (111a-d) oder den Spültank (180) oder den Boiler (190) hin und her bewegbar angeordnet ist, wobei sich die Betriebsposition von der Andockposition unterscheidet.

6. Geschirrspülsystem nach Anspruch 5,
wobei, wenn sich die Andockeinheit (120) in der Betriebsposition befindet, mindestens eine Anschlusseinheit (130) relativ zu der Andockeinheit (120) zwischen einer ersten Position und einer zweiten Position hin und her bewegbar angeordnet ist, so dass:
wenn sich die Anschlusseinheit (130) in der ersten Position befindet, die entsprechende Kartusche (2) nicht an die ein oder mehreren Abgabevorrichtungen (111a-d) oder den Spültank (180) oder den Boiler (190) angeschlossen ist, und
wenn sich die Anschlusseinheit (130) in der zweiten Position befindet, die entsprechende Kartusche (2) an die ein oder mehreren Abgabevorrichtungen (111a-d) oder den Spültank (180) oder den Boiler (190) angeschlossen ist.

7. Geschirrspülsystem nach Anspruch 5 oder 6, wobei die Geschirrspülmaschine ferner ein Gehäuse (140) mit einer Gehäuseöffnung (141) zum Einsetzen der ein oder mehreren Kartuschen (2) in die Geschirrspülmaschine (1) und einer Öffnungs- und Schließeinheit (142) umfasst,
wobei die Öffnungs- und Schließeinheit (142) zwischen einer Öffnungsposition zum Öffnen der Gehäuseöffnung (141) und einer Schließposition zum Schließen der Gehäuseöffnung (141) hin und her bewegbar angeordnet ist,
und wobei die Öffnungs- und Schließeinheit (142) derart mit der Andockeinheit (120) verbunden ist, dass, wenn die Öffnungs- und Schließeinheit (142) sich in der Öffnungsposition befindet, die Andockeinheit (120) sich in der Andockposition befindet, und wenn die Öffnungsund Schließeinheit (142) sich in der Schließposition befindet, die Andockeinheit (120) sich in der Betriebsposition befindet.

8. Geschirrspülsystem nach einem der Ansprüche 1 bis 7, wobei die Geschirrspülmaschine mindestens ein Reservoir (150) zur Aufnahme des Behandlungsmittels mindestens einer Kartusche (2) und zur Abgabe des Behandlungsmittels an die ein oder mehreren Abgabevorrichtungen (111a-d) oder den Spültank (180) oder den Boiler (190) umfasst,
wobei das Reservoir (150) einen Sensor (151) zur Bestimmung einer Menge des Behandlungsmittels in dem Reservoir (150) umfasst.

9. Geschirrspülsystem nach Anspruch 8, wobei die Geschirrspülmaschine so konfiguriert ist, dass sie ein Warnsignal ausgibt, wenn die von dem Sensor (151) bestimmte Menge des Behandlungsmittels in dem Reservoir (150) einen ersten Minimalwert unterschreitet.

10. Geschirrspülsystem nach Anspruch 8 oder 9, wbei die Geschirrspülmaschine ferner ein Ventil (160) und eine Steuereinheit (170) umfasst,
wobei das Ventil (160) so ausgebildet ist, dass, i) wenn das Ventil (160) geöffnet ist, das Behandlungsmittel aus der Kartusche (2) in das Reservoir (150) einlaufen kann, und ii) wenn das Ventil (160) geschlossen ist, das Behandlungsmittel aus der Kartusche (2) nicht in das Reservoir (150) einlaufen kann,
und wobei die Steuereinheit (170) zum Öffnen und Schließen des Ventils (160) basierend auf der von dem Sensor (151) bestimmten Menge des Behandlungsmittels in dem Reservoir (150) konfiguriert ist.

11. Geschirrspülsystem nach Anspruch 10, wobei die Steuereinheit (170) so konfiguriert ist, dass sie das Ventil (160) öffnet, wenn die von dem Sensor (151) bestimmte Menge des Behandlungsmittels in dem Reservoir (150) einen zweiten Minimalwert unterschreitet, wobei vorzugsweise der zweite Minimalwert größer als der erste Minimalwert ist.

12. Geschirrspülsystem nach Anspruch 10 oder 11, wobei die Steuereinheit (170) so konfiguriert ist, dass sie das Ventil (160) schließt, wenn die von dem Sensor (151) bestimmte Menge des Behandlungsmittels in dem Reservoir (150) einen Maximalwert überschreitet, wobei vorzugsweise der Maximalwert größer als der erste Minimalwert und/oder größer als der zweite Minimalwert ist.

13. Geschirrspülsystem nach einem der vorhergehenden Ansprüche, wobei die mehreren Kartuschen (2) jeweils eine gleiche Form und/oder Größe und/oder maximale Aufnahmemenge für das jeweilige Behandlungsmittel aufweisen.
